# EUROPÄISCHE PATENTSCHRIFT

(11) **EP 3 697 718 B1**
(45) Veröffentlichungstag und Bekanntmachung des Hinweises auf die Patenterteilung: **16.08.2023**
(21) Anmeldenummer: 18793619.0
(22) Anmeldetag: 18.10.2018
(51) Int. Cl.: B66C 13/40, B66C 17/00

(54) **SYSTEM ZUM BEDIENEN EINES LASTHANDLING-KRANS SOWIE LASTHANDLING-KRAN UND VERFAHREN ZU DESSEN BEDIENUNG**
SYSTEM FOR OPERATING A LOAD-HANDLING CRANE, AND LOAD-HANDLING CRANE AND METHOD FOR OPERATING SAME
SYSTÈME DESTINÉ À OPÉRER UNE GRUE DE MANIPULATION DE CHARGE AINSI QUE GRUE DE MANIPULATION DE CHARGE ET PROCÉDÉ DESTINÉ À OPÉRER CETTE DERNIÈRE

(30) Priorität: 18.10.2017 DE 102017124278
(43) Veröffentlichungstag der Anmeldung: 26.08.2020
(73) Patentinhaber: Konecranes Global Corporation, 05830 Hyvinkää (FI)
(72) Erfinder: FREITAG, Holger, 44894 Bochum (DE); PERSICO, Giuliano, 58300 Wetter (DE); MOLL, Oliver, 42659 Solingen (DE)
(74) Vertreter: Moser Götze & Partner Patentanwälte mbB
(86) Internationale Anmeldenummer: PCT/EP2018/078589
(87) Internationale Veröffentlichungsnummer: WO 2019/077054

(56) Entgegenhaltungen:
- US-B1- 7 461 753

## Beschreibung

Die Erfindung betrifft ein System zum Bedienen eines Lasthandling-Krans gemäß dem Oberbegriff von Anspruch 1, einen Lasthandling-Kran mit einem solchen System gemäß den Merkmalen von Anspruch 10 sowie ein Verfahren zum Bedienen eines Lasthandling-Krans gemäß dem Oberbegriff von Anspruch 11.

Krane dienen allgemein dem Heben und Senken von Lasten an voneinander unterschiedlichen Orten innerhalb deren Arbeitsbereich. Hierzu wird ein Hebezeug des Krans mittels eines Fahrantriebs in einer üblicherweise horizontalen Fahrtrichtung verfahren, sofern eine Bedienperson durch Manipulation einer beispielsweise als Steuerschalter ausgebildeten Handhabungseinrichtung des Krans entsprechende Steuerbefehle für den Fahrantrieb auslöst und somit den Kran bedient. Zu diesem Zweck weisen Steuerschalter als Schnittstelle zwischen einer Bedienperson und dem Kran Bedienelemente auf, die von einer Bedienperson im Sinne einer Manipulation der Handhabungseinrichtung betätigt werden können, um dadurch die jeweiligen Steuerbefehle für den Fahrantrieb sowie einen Hubantrieb des Krans auszulösen. Die Bedienelemente können hierbei als mechanisch zu betätigende physische Bedienelemente, beispielsweise federnd gelagerte Taster beziehungsweise Drucktaster, Dreh- oder Schieberegler und einrastende oder nicht einrastende Schalter, und/oder als berührungssensitive Oberfläche ausgestaltet sein. Außerdem sind entsprechende Steuerschalter beziehungsweise die Bedienelemente, eine Steuerungseinheit des Krans sowie die Antriebe (Fahrantrieb und der Hubantrieb) für das Auslösen und/oder Übertragen von Steuerbefehlen signalübertragend miteinander verbunden, um die Antriebe mittels der Steuerbefehle ansteuern zu können. Der Steuerschalter kann hierbei für eine kabellose Signalübertragung beispielsweise per Funk oder Infrarot als Fernbedienung oder für eine kabelgebundene Signalübertragung als Hängesteuerschalter ausgebildet sein, der an einem auch als Steuerleitung bezeichneten Signalübertragungskabel aufgehängt ist.

Bei so genannten Lasthandling-Kranen ist die optional als Steuerschalter ausgebildete Handhabungseinrichtung nicht wie bei den vorgenannten herkömmlichen Kranen außerhalb des heb- und senkbaren Tragmittels des Krans beziehungsweise dessen Hebezeugs, sondern an einem von der Fahrebene herabhängenden Abschnitt des Tragmittels und hierbei oberhalb eines ebenfalls am Tragmittel aufgehängten Lastaufnahmemittels befestigt und somit insbesondere aufgehängt. Insbesondere kann das Lastaufnahmemittel hierbei auch ausschließlich über die Handhabungseinrichtung am Tragmittel befestigt sein, so dass die Handhabungseinrichtung lasttragend und somit als Teil des Laststrangs am Tragmittel befestigt ist. Die Befestigung der Handhabungseinrichtung am Tragmittel ermöglicht einer Bedienperson anders als bei den zuvor erwähnten herkömmlichen Kranen durch eine Manipulation der Handhabungseinrichtung einhändig und zeitgleich mit derselben Hand sowohl Steuerbefehle für den Kran beziehungsweise dessen Antriebe auszulösen als auch Pendelbewegungen des Tragmittels und einer etwaigen am Lastaufnahmemittel befestigten Last manuell zu dämpfen.

Aus der DE 297 19 865 U1 ist ein im vorbeschriebenen Sinne als Lasthandling-Kran ausgebildeter Hängekran bekannt, bei dem auf die Ausbildung der Handhabungseinrichtung als Bedienelemente aufweisender Steuerschalter verzichtet wird. Stattdessen ist zur Bedienung des Krans vorgesehen, dass eine Bedienperson als Manipulation eine manuelle Kraft auf die Handhabungseinrichtung und hierüber auf das Tragmittel ausübt, die eine Auslenkung eines als Tragmittel dienenden Seils einschließlich einer etwaigen daran hängenden Last aus seiner Ruhelage und damit gegenüber der Gravitationskraftrichtung bewirkt. Über eine Sensorik wird die Auslenkungsrichtung des Tragmittels gegenüber der Gravitationskraftrichtung ermittelt und als gewünschte Fahrtrichtung des Hebezeugs interpretiert, so dass allein aufgrund der ermittelten Auslenkung beziehungsweise Auslenkungsrichtung entsprechende Steuerbefehle für den Fahrantrieb des Krans ausgelöst und vom Fahrantrieb in ein Verfahren des Hebezeugs in eine der Auslenkungsrichtung des Tragmittels entsprechende Fahrtrichtung umgesetzt werden.

Ein weiterer als Hängekran ausgebildeter Lasthandling-Kran ist aus dem Prospekt "Produktivität mit Fingerspitzengefühl - Demag KBK Drive Assist" der Terex MHPS GmbH (abrufbar unter http://www.demagcranes.com/Leichtkransystem-KBK-Drive-Assist) bekannt. Auch bei diesem Kran kann das Hebezeug allein durch das vorbeschriebene und durch eine entsprechende Manipulation der am Tragmittel befestigten Handhabungseinrichtung bewirkte Auslenken seines Tragmittels in der gewünschten Fahrtrichtung verfahren werden. Darüber hinaus ist die Handhabungseinrichtung des Krans als Steuerschalter ausgebildet, der dementsprechend ein Bedienelement aufweist, durch dessen ebenfalls als Manipulation der Handhabungsrichtung erfolgende Betätigung der Hubantrieb des Krans beziehungsweise seines Hebezeugs zum Heben beziehungsweise Senken einer Last angesteuert werden kann.

Ein System mit den Merkmalen des Oberbegriffs der Ansprüche 1 und 11 ist bereits aus der US 2004/0026349 A1 bekannt, wobei Auslenkungswinkel der Last ermittelt werden, um anschließend Kranbewegungen entsprechend dem ermittelten Winkel ausführen zu können. In diesem Dokument ist außerdem beschrieben, dass eine Korrektur von unbeabsichtigten Verdrehungen des Tragmittels vorgenommen werden kann.

Ähnliche Systeme, die zum Bewirken von Kranbewegungen eine Lastauslenkung erfordern, sind aus der DE 20 2016 002 296 U1 und der US 6,738,691 B1 bekannt. Im zuvor beschriebenen Stand der Technik ist also jeweils eine intuitive Bedienung des jeweiligen Lasthandling-Krans möglich, da das Hebezeug stets in die jeweilige Auslenkungsrichtung des Tragmittels verfahren wird. Insbesondere ein größeres Gewicht von beispielsweise mehr als 50 kg aufweisende Lasten erfordern dabei allerdings einen hohen Kraftaufwand seitens der Bedienperson, um die zum Ansteuern des Fahrantriebs erforderliche Auslenkung des Tragmittels einschließlich aufgenommener Last zu bewirken und/oder Pendelbewegungen dämpfend zu beeinflussen. Dies wirkt auf Dauer ermüdend für die jeweilige Bedienperson. In diesem Zusammenhang besteht insbesondere in Fällen mit einem ungünstigen Verhältnis zwischen dem Gewicht der Last und dem Gewicht der Bedienperson beziehungsweise deren Kraft auch das Risiko, dass die in Form der Auslenkung bewirkte Ausrichtung des Tragmittels nicht oder ermüdungsbedingt nicht mehr mit der gewünschten Präzision erfolgt und damit eine Bewegung des Hebezeugs einschließlich der Last zunächst nicht in der eigentlich gewünschten Fahrtrichtung erfolgt.

Aus der US 7,461,753 B1 ist ein Lasthandling-System mit einem Endeffektor bekannt. Mittels Betätigung eines ersten Joysticks kann eine vertikale Bewegung des Endeffektors ausgelöst werden. Mittels eines zweiten Joysticks kann eine horizontale Bewegung des Endeffektors ausgelöst werden, indem der Joystick in die gewünschte Richtung gekippt wird. Bei der durch entsprechendes Kippen des zweiten Joysticks ausgelösten horizontalen Bewegung wird ein Drehwinkel einer als Tragmittel dienenden Drehsäule berücksichtigt, an der der Endeffektor befestigt ist. Der Endeffektor kann alternativ auch an einem Seil anstelle einer Drehsäule befestigt sein, wobei dann ein elektronischer Kompass eingesetzt wird.

Vor diesem Hintergrund liegt der vorliegenden Erfindung die Aufgabe zugrunde, ein System zum Bedienen eines Lasthandling-Krans, einen mit einem solchen System ausgestatteten Lasthandling-Kran sowie ein Verfahren zu dessen Bedienung dahingehend zu verbessern, dass die Sicherheit auch bei der Handhabung von schwereren Lasten, insbesondere bei Montage- und Umschlagvorgängen, erhöht und aufwandsärmer gestaltet wird.

Diese Aufgabe wird durch ein System mit den Merkmalen des Anspruchs 1, einen Lasthandling-Kran mit den Merkmalen des Anspruchs 10 sowie ein Verfahren mit den Merkmalen des Anspruchs 11 gelöst. In den abhängigen Ansprüchen und der nachfolgenden Beschreibung sind vorteilhafte Ausgestaltungen der Erfindung angegeben.

Erfindungsgemäß wird nun ein System zum Bedienen eines Lasthandling-Krans verbessert, dessen Hebezeug mittels eines Fahrantriebs des Krans auf einer vorzugsweise horizontalen Fahrebene verfahrbar ist. Das System umfasst eine Handhabungseinrichtung zum Bedienen des Krans, wobei die Handhabungseinrichtung zur Befestigung an einem von der Fahrebene, das heißt zumindest unterhalb der Fahrebene, herabhängenden sowie heb- und senkbaren Abschnitt eines Tragmittels des Hebezeugs vorgesehen und ausgebildet ist, um einer Bedienperson zu ermöglichen, durch eine Manipulation der Handhabungseinrichtung, die insbesondere einhändig und zeitgleich mit derselben Hand der Bedienperson erfolgen kann, sowohl Steuerbefehle für den Kran beziehungsweise dessen Antriebe auszulösen als auch das Tragmittel und eine etwaige daran hängende Last manuell zu führen und auszurichten sowie Pendelbewegungen des Tragmittels und der Last manuell zu dämpfen. Die Befestigung der Handhabungseinrichtung an dem von der Fahrebene herabhängenden Abschnitt des Tragmittels, das biegeschlaff, beispielsweise als Seil oder Kette, ausgebildet sein kann, kann insbesondere oberhalb von einem an dem Tragmittel aufgehängten Lastaufnahmemittel erfolgen. Auch kann vorgesehen sein, dass die Handhabungseinrichtung, insbesondere deren Gehäuse, ausgebildet ist, um lasttragend zwischen dem Abschnitt des Tragmittels und dem Lastaufnahmemittel an dem Tragmittel angeordnet und befestigt zu werden. Dadurch wird die Handhabungseinrichtung ebenso wie das Lastaufnahmemittel zu einem das Tragmittel verlängernden Teil des Laststrangs des Hebezeugs, durch den von einer an dem Lastaufnahmemittel befestigten Last ausgehende Lastkräfte über die Handhabungseinrichtung, insbesondere deren Gehäuse, in das Tragmittel eingeleitet werden. Dementsprechend kann das Lastaufnahmemittel an der Handhabungseinrichtung, insbesondere deren Gehäuse, und damit über die Handhabungseinrichtung an dem Tragmittel befestigt und aufgehängt werden. Hierbei kann ein einfacher Wechsel zwischen verschiedenen Lastaufnahmemitteln wie Lasthaken, Greifern etc. ermöglicht werden, indem an der Handhabungseinrichtung beziehungsweise deren Gehäuse eine Aufnahme zur lösbaren Befestigung des jeweiligen Lastaufnahmemittels ausgebildet ist. Die Handhabungseinrichtung und insbesondere deren Gehäuse können also insgesamt so ausgestaltet und mit dem Lastaufnahmemittel verbindbar sein, dass eine Bewegung und insbesondere Drehung der Handhabungseinrichtung eine im gleichen Maße erfolgende Bewegung des Lastaufnahmemittels einschließlich einer etwaigen daran befestigten Last bewirkt und umgekehrt.

Das erfindungsgemäße System umfasst außerdem eine Sensorik zur Ermittlung einer Ausrichtung des herabhängenden Abschnitts des Tragmittels und/oder einer Ausrichtung eines daran befestigten und somit an dem Tragmittel aufgehängten Teils. Bei diesem Teil kann es sich insbesondere um die Handhabungseinrichtung und/oder das Lastaufnahmemittel handeln. Außerdem ist vorgesehen, dass das System ein Bedienelement aufweist, das mit der Sensorik derart zusammenwirkt, dass durch eine Betätigung des Bedienelements ein Steuerbefehl zum Ansteuern des Fahrantriebs auslösbar ist, durch den das Hebezeug mittels des Fahrantriebs in einer Fahrtrichtung auf der Fahrebene verfahrbar ist und die Fahrtrichtung von einer mittels der Sensorik ermittelten Ausrichtung abhängig ist. Das Bedienelement weist zwei Bedienteile auf, deren Betätigung jeweils Steuerbefehle für entgegengesetzte Fahrtrichtungen im Sinne einer Vorwärtsfahrt und einer Rückwärtsfahrt auslösen, wozu die zwei Bedienteile in Form einer ersten Taste für die Vorwärtsfahrt und einer zweiten Taste für die Rückwärtsfahrt ausgebildet sind, vorzugsweise jeweils als mechanisch zu betätigender Taster mit jeweils zumindest einer Betätigungsstufe. Die erfindungsgemäße Verbesserung eines derartigen Systems wird nun dadurch erreicht, dass die Sensorik ausgebildet ist, um diejenige Ausrichtung des von der Fahrebene herabhängenden und sich hierbei in Gravitationskraftrichtung erstreckenden Abschnitts des Tragmittels und/oder des daran befestigten Teils zu ermitteln, die durch eine Drehung des Abschnitts beziehungsweise Teils um eine sich in Gravitationskraftrichtung erstreckende Drehachse änderbar ist. Anders als im oben genannten Stand der Technik ist dadurch sowohl zur Vorgabe der gewünschten Fahrtrichtung als auch zum Auslösen eines entsprechenden Steuerbefehls für den Fahrantrieb kein Auslenken des Tragmittels gegenüber der Gravitationskraftrichtung in die gewünschte Fahrtrichtung mehr erforderlich, so dass der hiermit bisher verbundene Kraftaufwand für die jeweilige Bedienperson vollständig vermieden werden kann.

Das Bedienelement des Systems ist vorzugsweise an der Handhabungseinrichtung und insbesondere an deren Gehäuse angeordnet, wodurch diese dann als Steuerschalter ausgebildet ist. Mittels des Fahrantriebs kann das Hebezeug jeweils unabhängig voneinander in einer Kranfahrrichtung und/oder in einer hierzu rechtwinkligen Katzfahrrichtung auf der Fahrebene verfahren werden, die jeweils für sich oder in Kombination durch ihre Überlagerung die Fahrtrichtung des Hebezeugs auf der Fahrebene ergeben. Die Fahrtrichtung ist also eine Richtung, die auf und parallel zu der vorzugsweise horizontalen Fahrebene in Kranfahrrichtung und/oder Katzfahrrichtung verläuft. Über einen Bedienteil des Bedienelements oder ein weiteres bereits vorhandenes und an der Handhabungseinrichtung vorgesehenes Bedienelement können durch dessen jeweilige Betätigung auch Steuerbefehle für den Hubantrieb ausgelöst werden, so dass die Handhabungseinrichtung auch ohne das Bedienelement für den Fahrantrieb bereits als Steuerschalter ausgebildet sein kann.

Vorzugsweise wird die von der ermittelten Ausrichtung abhängige Fahrtrichtung für den Steuerbefehl auch durch eine Betätigung eines Bedienelements vorgegeben und dadurch der ermittelten Ausrichtung in vordefinierter Weise die Fahrtrichtung zugeordnet. Hierbei kann es sich um dasselbe Bedienelement beziehungsweise dessen Bedienteil handeln, durch dessen Betätigung der Steuerbefehl ausgelöst wird, wobei insbesondere durch dieselbe Betätigung sowohl der Steuerbefehl ausgelöst als auch die zugehörige Fahrtrichtung vorgegeben werden kann. Auch ist denkbar, dass zwei Betätigungen erforderlich sind, um den Steuerbefehl auszulösen. Hierzu kann das Bedienelement beziehungsweise dessen Bedienteil eine erste Betätigungsstufe für eine erste Betätigung zur Vorgabe der Fahrtrichtung in Abhängigkeit von der ermittelten Ausrichtung und eine zweite Betätigungsstufe für eine zweite Betätigung zum anschließenden Auslösen des eigentlichen Steuerbefehls unter Berücksichtigung der zuvor vorgegebenen Fahrtrichtung aufweist. Alternativ können auch zwei separate, vorzugsweise jeweils an der Handhabungseinrichtung beziehungsweise deren Gehäuse angeordnete, Bedienelemente vorgesehen sein, von denen eines für eine erste Betätigung zur Vorgabe der Fahrtrichtung und eines für eine zweite Betätigung zum Auslösen des Steuerbefehls dient. Das Bedienelement für die Vorgabe der Fahrtrichtung kann dann zwei Bedienteile für die Vorwärtsfahrt und die Rückwärtsfahrt aufweisen.

Mit anderen Worten kann also erst durch die Betätigung des entsprechenden Bedienelements beziehungsweise Bedienteils oder der entsprechenden Betätigungsstufe das Hebezeug mittels des Fahrantriebs in einer Fahrtrichtung auf der Fahrebene verfahren werden, wobei die Fahrtrichtung von der mittels der Sensorik ermittelten Ausrichtung abhängig ist. Dadurch wird die Sicherheit beim Lasthandling wesentlich erhöht, da durch die erforderliche Betätigung im Sinne einer Sicherheitsfunktion verhindert wird, dass beispielsweise eine Ausrichtung in Form einer Auslenkung des von der Fahrebene herabhängenden Abschnitts des Tragmittels gegenüber der Gravitationskraftrichtung sofort in ein von dem Fahrantrieb bewirktes Fahrmanöver in einer womöglich unbeabsichtigten Fahrtrichtung umgesetzt wird. Das erforderliche Betätigen eines Bedienelements ermöglicht einer Bedienperson stattdessen, zunächst eine Ausrichtung entsprechend der gewünschten Fahrtrichtung vorzunehmen. Erst durch Betätigen des Bedienelements wird dann der eigentliche Steuerbefehl zum Ansteuern des Fahrantriebs ausgelöst, durch den das Hebezeug in der von der Ausrichtung abhängigen Fahrtrichtung verfahren wird, beziehungsweise vor dem Auslösen des Steuerbefehls wird zunächst die vorgenommene Ausrichtung zur Vorgabe der gewünschten Fahrtrichtung für den Steuerbefehl bestätigt. Dadurch wäre es auch möglich, nach einer kurzen Auslenkung des herabhängenden Tragmittelabschnitts zur Vorgabe der gewünschten Fahrtrichtung für einen Steuerbefehl und der Betätigung des Bedienelements beziehungsweise der Betätigungsstufe zum Auslösen des entsprechenden Steuerbefehls die Auslenkung wieder aufzuheben, ohne dass dadurch auch die vorgegebene Fahrtrichtung und/oder der Steuerbefehl wieder aufgehoben wird. Zudem können Ausrichtungsänderungen, die zum manuellen Dämpfen etwaiger Pendelbewegungen des Tragmittels über entsprechende Manipulationen der Handhabungseinrichtung anders als im oben genannten Stand der Technik nun nicht mehr fälschlich als vermeintlich beabsichtigtes Auslösen eines Steuerbefehls interpretiert werden.

Durch eine Betätigung des entsprechenden Bedienelements beziehungsweise Bedienteils oder der entsprechenden Betätigungsstufe kann hierbei zunächst die, insbesondere während der jeweiligen Betätigung, ermittelte und beispielsweise durch entsprechende Manipulation der Handhabungseinrichtung änderbare Ausrichtung derart berücksichtigt werden, dass die von der ermittelten Ausrichtung abhängige Fahrtrichtung im Sinne eines Richtungs-Sollwerts für einen Steuerbefehl zur Ansteuerung des Fahrantriebs vorgegeben wird. Hierfür umfasst das System vorzugsweise eine entsprechend eingerichtete und mit der Sensorik signalübertragend verbundene Auswerteeinheit. Unter Berücksichtigung dieses Richtungs-Sollwerts kann dann durch die Betätigung oder eine weitere Betätigung des entsprechenden Bedienelements/Bedienteils oder der entsprechenden Betätigungsstufe der eigentliche Steuerbefehl ausgelöst beziehungsweise erzeugt und mit dem Steuerbefehl der Fahrantrieb derart angesteuert werden, dass das Hebezeug mittels des Fahrantriebs mit einem Fahrmanöver in der entsprechend des Richtungs-Sollwerts vorgegebenen Fahrtrichtung verfahren wird.

In diesem Zusammenhang kann der Richtungs-Sollwert zunächst von der Auswerteeinheit an eine Steuerungseinheit des Krans übertragen werden, um dort neben Geschwindigkeits-Sollwerten beim Auslösen, das heißt bei der Erzeugung, des eigentlichen Steuerbefehls für den Fahrantrieb berücksichtigt zu werden. Mit dem Steuerbefehl steuert die Steuerungseinheit anschließend den Fahrantrieb so an, dass das Hebezeug mittels des Fahrantriebs mit der vorgegebenen Fahrtrichtung und Geschwindigkeit verfahren wird. Die Steuerungseinheit kann ebenso wie die Auswerteeinheit an beziehungsweise in der Handhabungseinrichtung und insbesondere innerhalb von deren Gehäuse angeordnet sein. Mittels der Steuerungseinheit kann auch der Hubantrieb des Hebezeugs angesteuert werden, indem ein entsprechendes Bedienelement an der Handhabungseinrichtung betätigt wird. Alternativ könnten die Steuerungseinheit und die Auswerteeinheit auch außerhalb der Handhabungseinrichtung angeordnet sein. Die Steuerungseinheit kann dann auch geteilt sein, so dass ein der Ansteuerung des Katzantriebs für ein Verfahren in der Katzfahrrichtung dienender Teil der Steuerungseinheit als Katzsteuerung an der Krankatze und ein der Ansteuerung des Kranantriebs für ein Verfahren in der Kranfahrrichtung dienender Teil der Steuerungseinheit als Kransteuerung außerhalb der Krankatze an dem Kranträger oder zumindest einem der Kranfahrwerke angeordnet ist. Die Katzsteuerung kann dann auch den Hubantrieb ansteuern. Um die Übertragung von Signalen, die zumindest den ermittelten Ausrichtungen, Richtungs- und Geschwindigkeits-Sollwerten und/oder Steuerbefehlen mit solchen Sollwerten entsprechen, zu ermöglichen, sind das Bedienelement und damit insbesondere auch die Handhabungseinrichtung, die Sensorik, die Auswerteeinheit, die Steuerungseinheit und der Fahrantrieb für eine signalübertragende Verbindung untereinander eingerichtet. Hierbei kann die Signalübertragung zwischen den vorgenannten Teilen des Systems kabellos oder kabelgebunden erfolgen.

Die Ausrichtung bezieht sich im Rahmen der vorliegenden Erfindung auf zumindest zwei Referenzpunkte, die am von der Fahrebene herabhängenden Abschnitt des Tragmittels beziehungsweise dem jeweiligen daran befestigten und zur Ermittlung der Ausrichtung dienenden Teil in voneinander unterscheidbarer Weise definiert werden. Der erste Referenzpunkt kann beispielsweise an einem für eine Bedienperson vorgesehenen Griff der Handhabungseinrichtung und der zweite Referenzpunkt auf einer dem Griff gegenüberliegenden Seite einer Gehäusewand der Handhabungseinrichtung definiert werden. Hierbei können die beiden Referenzpunkte relativ zueinander unbeweglich sein. Auch ist es denkbar, dass einer oder beide Referenzpunkte am Tragmittel definiert werden.

Zur Ermittlung der Ausrichtung kann dann beispielsweise die Position der zwei Referenzpunkte und/oder die Position beziehungsweise Lage einer die Referenzpunkte beinhaltenden gedachten Geraden relativ zu einer durch die Sensorik definierten Koordinaten-Ebene ermittelt werden. Die als Bezugssystem für die zu ermittelnde Ausrichtung dienende Koordinaten-Ebene kann ein kartesisches Koordinatensystem oder auch ein Polarkoordinatensystem sein. Die Ausrichtung kann insbesondere in Form von Koordinaten der Referenzpunkte und/oder einer Steigung und/oder eines Winkels der gedachten Geraden relativ zu dem jeweiligen Koordinatensystem ermittelt werden. Wenn die Ausrichtung in Form eines Winkels ermittelt wird, kann es sich hierbei auch um einen Drehwinkel, vorzugsweise einen absoluten Drehwinkel, handeln, der insbesondere durch eine Drehung des Tragmittels und/oder des daran befestigten Teils und damit einhergehend durch eine Drehung der gedachten Geraden um eine Drehachse änderbar ist. Der Drehwinkel kann insbesondere relativ zu einer Referenzausrichtung, ermittelt werden. Als Referenzausrichtung kann beispielsweise eine Ausrichtung parallel zu einer Achse der Koordinaten-Ebene und/oder der Fahrebene definiert werden. Die Sensorik kann dementsprechend ausgebildet und eingerichtet werden, um die Ausrichtung einschließlich und/oder ohne einen entsprechenden Drehwinkel zu ermitteln.

Die von der ermittelten Ausrichtung abhängige Vorgabe der Fahrtrichtung für den Fahrantrieb erfolgt erfindungsgemäß als vordefinierte Zuordnung eines Richtungsvektors zu der ermittelten Ausrichtung, die beispielsweise von der die Referenzpunkte beinhaltenden gedachten Geraden oder deren Drehwinkel repräsentiert werden kann. In diesem Zusammenhang kann im Sinne einer Koordinatentransformation eine rechnerische Zuordnung der relativ zu der Koordinaten-Ebene der Sensorik ermittelten Ausrichtung zu der durch die Kranfahrrichtung und der Katzfahrrichtung definierten Koordinaten-Ebene des Fahrantriebs erfolgen. Als Fahrtrichtung kann vor oder nach der Koordinatentransformation der Richtungsvektor beispielsweise mit einem Winkel von Null Grad gegenüber der ermittelten oder der transformierten Ausrichtung vorgegeben werden, der von dem ersten zum zweiten der beiden Referenzpunkte gerichtet ist. Die vorgegebene Fahrtrichtung verläuft dann entlang beziehungsweise parallel zu der die Ausrichtung repräsentierenden gedachten Geraden in der jeweiligen Koordinaten-Ebene. Dadurch bewirkt eine Änderung der Ausrichtung relativ zu der jeweiligen Koordinaten-Ebene eine entsprechend gleichgerichtete Änderung des Richtungsvektors und somit der in Abhängigkeit der ermittelten Ausrichtung vorgegebenen Fahrtrichtung. Die Ermittlung der vorzugebenden Koordinaten der Fahrtrichtung für die zugehörigen Antriebe des Fahrantriebs (Kranantrieb und Katzantrieb) kann einschließlich der hierbei erfolgenden Koordinatentransformation und Zuordnung des Richtungsvektors rechnerisch erfolgen und beispielsweise von der oben genannten Auswerteeinheit und insbesondere deren Recheneinheit durchgeführt werden, die insbesondere innerhalb des Gehäuses der Handhabungseinrichtung angeordnet sein kann.

Die Sensorik kann zur Ermittlung der Ausrichtung erfindungsgemäß vollständig am Kran und mit diesem beweglich angeordnet werden. Hierbei ist es möglich, dass die Sensorik wie unten näher beschrieben vollständig am Tragmittel aufgehängt wird oder auch zumindest teilweise an der Krankatze oder außerhalb der Krankatze am Kranträger angebracht wird. Die Koordinaten-Ebene der Sensorik kann also auch bezüglich der Fahrebene beweglich und insbesondere neigbar sein und beispielsweise durch eine Pendelbewegung des Tragmittels in ihrer Lage verändert werden. Auch ist es möglich, dass die Sensorik zumindest teilweise außerhalb des Krans und dort insbesondere ortsfest angeordnet wird. Hierbei kann insbesondere vorgesehen sein, dass sich die Koordinaten-Ebene der Sensorik parallel zu der vorzugsweise horizontalen Fahrebene erstreckt oder die Fahrebene beinhaltet. Dies ist auch möglich, wenn die Sensorik außerhalb des Tragmittels am Kran angeordnet ist. Je nach Art und Anordnung der Sensorik kann die gedachte Gerade gegenüber der Koordinaten-Ebene geneigt sein, beispielsweise wenn die Handhabungseinrichtung geneigt ist und damit auch die an der Handhabungseinrichtung definierten Referenzpunkte von der Fahrebene beziehungsweise der Koordinaten-Ebene unterschiedlich weit beabstandet sind. Dann kann die von der Sensorik ermittelbare Ausrichtung einer, insbesondere vertikalen, Projektion der Referenzpunkte beziehungsweise der zugehörigen gedachten Geraden auf die Koordinaten-Ebene entsprechen.

Die Sensorik weist bei allen Anordnungsvarianten einen Sensor im Sinne eines Messmittels beziehungsweise Messaufnehmers auf, um die jeweilige Ausrichtung auf Basis einer entsprechenden Messung zu ermitteln. Die Sensorik ist erfindungsgemäß ausgebildet, um die Ausrichtung auf Basis einer optischen Vermessung der genannten Referenzpunkte zu ermitteln. Hierbei können die Referenzpunkte auch mit einem Sendemittel, beispielsweise in Form von Lichtquellen für jeden Referenzpunkt, versehen sein, das mit einem dann als Empfänger dienenden Sensor der Sensorik, beispielsweise in Form einer Kamera, zusammenwirkt, um die Ausrichtung zu ermitteln, was bei einem Einsatz von Lichtquellen beispielsweise mittels Triangulation oder einer Laufzeitmessung möglich ist. In einer Ausführungsform, die nicht Teil der Erfindung ist kann die Sensorik ausgebildet sein, um die Ausrichtung auf Basis einer Ultraschallmessung zu ermitteln. Ebenso denkbar ist eine Sensorik, die die Ausrichtung nach dem Prinzip der Funkortung misst; dieser Ausführungsform ist die nicht Teil der Erfindung. Zur Ermittlung der Ausrichtung in Form eines Drehwinkels kann die dann als Drehwinkelsensorik ausgebildete Sensorik beispielsweise einen Kompass, insbesondere einen elektronischen Kompass, oder einen Sensor in Form eines Hallsensors, insbesondere eines 3D-Hallsensors, und einen Magnetkörper umfassen oder zumindest hiermit zusammenwirken; dieser Ausführungsformen sind nicht Teil der Erfindung. Durch den Kompass beziehungsweise den Hallsensor und Magnetkörper sowie dessen jeweilige Anordnung kann die Koordinaten-Ebene der Sensorik relativ zu der Drehachse definiert werden. Dies gilt insbesondere wenn die Sensorik vollständig am Tragmittel aufgehängt ist. Einzelheiten hierzu sind unten näher beschrieben.

Des Weiteren kann vorgesehen sein, dass die Sensorik ausgebildet ist, um die Ausrichtung kontinuierlich zu ermitteln und derart mit dem zur Vorgabe der Fahrtrichtung zu betätigenden Bedienelement zusammen zu wirken, dass die vorgegebene Fahrtrichtung unverändert bleibt oder kontinuierlich verändert wird, wenn das zur Vorgabe der Fahrtrichtung zu betätigende Bedienelement anhaltend betätigt wird und sich währenddessen die Ausrichtung ändert.

Wie oben bereits erwähnt, kann die Ausrichtung zur Vorgabe der Fahrtrichtung für einen Steuerbefehl für den Fahrantrieb erfindungsgemäß eine Ausrichtung sein, die keine Auslenkung des herabhängenden Tragmittelabschnitts gegenüber der Gravitationskraftrichtung und damit aus seiner pendelfreien Ruhelage erfordert. Zur Vorgabe der gewünschten Fahrtrichtung für einen Steuerbefehl können sowohl der frei hängende Tragmittelabschnitt als auch die daran aufgehängten Teile wie die Handhabungseinrichtung und das Lastaufnahmemittel dementsprechend in der auslenkungsfreien, gravitationskraftbedingten Ruhelage verbleiben und beispielsweise die Ausrichtung der Handhabungseinrichtung relativ zu der Koordinaten-Ebene der Sensorik ermittelt und für einen Steuerbefehl vorgegeben werden. Eine zur Änderung der vorgegebenen Fahrtrichtung erforderliche Änderung der Ausrichtung kann dann beispielsweise durch eine Drehung der Handhabungseinrichtung um die Drehachse erfolgen, wodurch die Position von zumindest einem der beiden Referenzpunkte und damit die Lage der zugehörigen gedachten Geraden geändert wird. Dafür ist die Handhabungseinrichtung oder zumindest ein Abschnitt von deren Gehäuse relativ zu dem Tragmittel drehbar aufgehängt und/oder das Tragmittel um seine Längserstreckung tordierbar. Anstelle der Ausrichtung der Handhabungseinrichtung kann auch die Ausrichtung des Tragmittels oder eines anderen am Tragmittel befestigten Teils, beispielsweise eine Ausrichtung des Lastaufnahmemittels, ermittelt werden, indem dort entsprechende für die Ermittlung der Ausrichtung maßgebliche Referenzpunkte definiert werden. Bei Verwendung des erfindungsgemäßen Systems können Lasthandling-Krane daher nun auch für verhältnismäßig größere Lasten mit einem Gewicht von beispielsweise mehr als 50 kg eingesetzt werden, ohne dass hierbei das oben beschriebene Sicherheitsrisiko besteht. Auch bei entsprechend großen Lasten ist ein Bedienen des Lasthandling-Krans zum Verfahren des Hebezeugs mit erheblich geringerem manuellem Kraftaufwand möglich.

In weiterer Ausgestaltung der Erfindung kann vorgesehen sein, dass die Sensorik ausgebildet ist, um auch diejenige Ausrichtung des von der Fahrebene herabhängenden Abschnitts des Tragmittels und/oder des daran befestigten Teils zu ermitteln, die durch eine Drehung des Abschnitts beziehungsweise Teils um die sich gegenüber der Fahrebene geneigt erstreckende Drehachse änderbar ist und hierbei unabhängig von einer etwaigen Neigung der Drehachse gegenüber der Gravitationskraftrichtung ist. Hierbei kann es sich auch um die oben genannte Drehachse handeln, nachdem diese beispielsweise durch eine Pendelbewegung des Tragmittels gegenüber der Gravitationsrichtung ausgelenkt wurde. Ein etwaiges Pendeln beziehungsweise Auslenken des Tragmittels gegenüber der Gravitationskraftrichtung ohne dabei erfolgende Drehung um die Drehachse hat dann also keinerlei Einfluss auf die Vorgabe der Fahrtrichtung und/oder das Auslösen von Steuerbefehlen. Mit anderen Worten kann von der Sensorik also diejenige Ausrichtung ermittelt werden, die unabhängig davon ist, ob sich der Tragmittelabschnitt und/oder die Handhabungseinrichtung sowie das Lastaufnahmittel in Gravitationsrichtung erstrecken beziehungsweise sich in ihrer Ruhelage befinden oder demgegenüber ausgelenkt sind. Hierbei kann die Drehachse insbesondere den Tragmittelabschnitt schneiden oder mit diesem zusammenfallen und/oder ein an dem Tragmittel befestigtes Teil, insbesondere die Handhabungseinrichtung und/oder das Lastaufnahmemittel, schneiden. Dies kann beispielsweise der Fall sein, wenn eine Längsachse der Handhabungseinrichtung als Drehachse definiert wird und zumindest ein Abschnitt der Handhabungseinrichtung, beispielsweise ein Abschnitt von deren Gehäuse, hierum drehbar ist.

In konstruktiv einfacher Weise kann vorgesehen sein, dass die Sensorik ausgebildet ist, um zumindest teilweise, vorzugsweise vollständig, an dem Tragmittel befestigt und aufgehängt zu werden und hierbei insbesondere zwischen dem Tragmittel und dem Lastaufnahmemittel, vorzugsweise zwischen dem Tragmittel und der Handhabungseinrichtung, angeordnet zu werden. Dadurch können die Komponenten der Sensorik insgesamt so am Kran angeordnet werden, dass die Ermittlung der Ausrichtung nicht durch eine zwischen der Sensorik und dem Tragmittel beziehungsweise dem daran befestigten Teil befindliche Bedienperson behindert werden kann.

Weiterhin kann vorgesehen sein, dass das System eine Drehanordnung aufweist, mittels der die Handhabungseinrichtung, insbesondere gemeinsam mit zumindest einem Teil der Sensorik, an dem Tragmittel und relativ zu dem Tragmittel sowie um die Drehachse drehbar befestigbar ist. Hierzu umfasst die Drehanordnung ein mit der Handhabungseinrichtung, insbesondere mit deren Gehäuse, drehfest verbindbares erstes Drehelement und ein mit dem Tragmittel drehfest verbindbares zweites Drehelement. Die beiden Drehelemente können hierbei relativ zueinander, insbesondere um die oben erwähnte Drehachse beziehungsweise diese definierend, drehbar sein und beispielsweise über Rollkörper gegeneinander abgestützt sein, wenn die Drehanordnung ein als Wälzlager ausgebildetes Axiallager aufweist.

Der gemeinsam mit der Handhabungseinrichtung drehbare Teil der Sensorik ist ebenso wie die Handhabungseinrichtung drehfest mit der Drehanordnung, insbesondere demselben der beiden Drehelemente, verbunden. Hierbei kann es sich wie oben erwähnt beispielsweise um einen Kompass, einen Hallsensor oder einen Magnetkörper handeln. Die Drehanordnung, insbesondere deren Gehäuse, kann außerdem ebenso wie die Handhabungseinrichtung lasttragend und somit als Teil des Laststrangs am Tragmittel befestigt und aufgehängt werden. Durch die Drehanordnung wird dann eine kraftflussmäßige Entkopplung der Handhabungseinrichtung und des Tragmittels derart erreicht, dass ein auf die Handhabungseinrichtung beziehungsweise deren Gehäuse aufgebrachtes Drehmoment nicht auf das Tragmittel übertragen wird. Auf diese Weise können die Handhabungseinrichtung, das daran insbesondere drehfest gegenüber der Handhabungseinrichtung befestigte Lastaufnahmemittel und eine angehängte Last frei rotiert werden, wobei das Tragmittel nicht oder nur in vernachlässigbarem Ausmaß tordiert wird. Aufgrund der Entkopplung durch die zwischen Tragmittel und Gehäuse gelegene Drehanordnung kann das Gehäuse theoretisch endlos relativ zum Tragmittel verdreht werden. Dies ermöglicht eine präzise Ausrichtung der angehängten Last, ohne seitens der Bedienperson durch manuellen Kraftaufwand ein rückdrehendes Drehmoment aufgrund einer Torsion des Tragmittels kompensieren zu müssen. Auch kann sich hierbei der herabhängende Tragmittelabschnitt permanent in Gravitationskraftrichtung erstrecken, wobei dann die Drehachse parallel hierzu verläuft oder mit dieser zusammenfällt. Selbstverständlich kann die Drehanordnung auch eingesetzt werden, wenn die Handhabungseinrichtung in nicht lasttragender Weise und somit kraftflussmäßig parallel zu dem Laststrang an dem Tragmittel aufgehängt wird. Dies gilt für sämtliche der zuvor beschriebenen Ausgestaltungen des Systems.

Um die Minimierung von, insbesondere ungewollten, Torsionen des von der Fahrebene herabhängenden Abschnitts des Tragmittels bezüglich dessen Längserstreckung oder sogar eine vollständige Verhinderung von solchen Torsionen des Tragmittels zu erreichen, kann ein Element zur Reduzierung von Torsion des Tragmittels vorgesehen sein, das vorzugsweise torsionssteifer ist als das beispielsweise als Kette ausgebildete Tragmittel selbst. Das Element zur Reduzierung von Torsion des Tragmittels ist drehfest mit dem Tragmittel verbindbar, insbesondere mittelbar über dasjenige Drehelement der Drehanordnung, das seinerseits drehfest mit dem Tragmittel, insbesondere dessen von der Fahrebene herabhängenden Abschnitt, verbindbar ist. Mit seinem gegenüberliegenden Ende ist das Element zur Reduzierung von Torsion des Tragmittels im Bereich der Fahrebene mit dem Hebezeug, insbesondere dessen Gehäuse, ebenfalls drehfest verbindbar. Das Element zur Reduzierung von Torsion des Tragmittels ist vorzugsweise so ausgebildet, dass es seine Länge beim Heben oder Senken und der zugehörigen Bewegung des von der Fahrebene herabhängenden Tragmittelabschnitts entsprechend anpassen kann. Bei dem Element zur Torsionsreduzierung kann es sich insbesondere um einen Schlauch, vorzugsweise um einen Spiralschlauch, handeln. Im Inneren des Schlauchs kann dann das Tragmittel aufgenommen werden und sich insbesondere von der Wandung des Schlauchs beabstandet erstrecken. Im Falle einer kabelgebundenen Signalübertragung kann zusätzlich das hierfür verwendete und auch als Steuerleitung bezeichnete Signalübertragungskabel im Inneren des Schlauchs aufgenommen und insbesondere an dessen Wandung befestigt und/oder in die Wandung integriert sein. Das Signalübertragungskabel kann auch als spiralförmige Wendelleitung ausgebildet sein. Dies ermöglicht eine einfache Längenanpassung des Schlauchs beim Heben oder Senken und der entsprechenden Bewegung des Tragmittelabschnitts.

In konstruktiv einfacher Weise kann die Drehanordnung ein Gehäuse mit einer Öffnung besitzen, durch die ein mit der Handhabungseinrichtung verbindbarer Verbindungskörper eingreifen und sich mit seinem Kragen innerhalb des Gehäuses an dem Gehäuse abstützen kann. Der Kragen kann sich innerhalb des Gehäuses über eine insbesondere ringförmige Kontaktfläche an der die Öffnung begrenzenden Gehäusewand abstützen. In vergleichbarer Weise kann sich der Verbindungskörper mit einem zweiten Kragen innerhalb des Gehäuses der Handhabungseinrichtung abstützen, das hierfür ebenfalls eine entsprechende Öffnung aufweist, in die der Verbindungskörper eingreifen kann. Mittels des Verbindungskörpers ist dadurch zwischen der Handhabungseinrichtung und der Drehanordnung beziehungsweise deren entsprechendem Drehelement eine drehfeste Verbindung realisierbar, die insbesondere sowohl eine reibkraftschlüssige als auch eine formschlüssige Kraftübertragung in Folge etwaiger Drehmomente sowie der Gewichtskraft einer etwaigen Last ermöglicht. Dadurch kann auch die drehfeste Verbindung zwischen dem gemeinsam mit der Handhabungseinrichtung drehbaren Teil der Sensorik und dem zugeordneten Drehelement der Drehanordnung sichergestellt werden, insbesondere wenn dieser an dem Kragen des Verbindungskörpers angebracht ist. Ein etwaiger weiterer Teil der Sensorik, also beispielsweise der Hallsensor oder der Magnetkörper, und das andere Drehelement können dann jeweils drehfest miteinander sowie mit dem Tragmittel verbunden und ebenfalls in dem Gehäuse der Drehanordnung angeordnet sein, in dem sich die beiden Drehelemente an der Gehäusewand abstützen können.

In einer weiteren Ausgestaltung kann vorgesehen sein, dass ein Lastsensor vorgesehen ist, welcher zur Gewichtserfassung der jeweiligen an dem Tragmittel angreifenden Last ausgebildet ist, wobei Sollwerte für eine Geschwindigkeit und/oder Beschleunigung und/oder Verzögerung des Fahrantriebs in Abhängigkeit von dem erfassten Gewicht der Last anpassbar sind. Der Lastsensor kann hierzu beispielsweise an dem Tragmittel selbst oder in oder an dem Gehäuse der Handhabungseinrichtung im Laststrang angeordnet sein. Insbesondere wenn mit steigendem Gewicht die Geschwindigkeiten, Beschleunigungen und Verzögerungen verringert werden, lassen sich die resultierenden Pendelbewegungen der hängend bewegten Last und damit der zu deren Dämpfung erforderliche manuelle Kraftaufwand der jeweiligen Bedienperson verringern.

Weiterhin ist die Erfindung auf einen Lasthandling-Kran gerichtet, dessen Hebezeug mittels eines Fahrantriebs des Krans auf einer Fahrebene verfahrbar ist, mit einer Handhabungseinrichtung zum Bedienen des Krans, die an einem von der Fahrebene herabhängenden sowie heb- und senkbaren Abschnitt eines Tragmittels des Hebezeugs befestigt ist. Ein derartiger Kran lässt sich erfindungsgemäß dadurch verbessern, dass er mit einem wie zuvor beschriebenen System zu dessen Bedienung versehen wird. Die sich hieraus ergebenden Vorteile wurden bereits zuvor im Zusammenhang mit dem erfindungsgemäßen System näher ausgeführt, worauf an dieser Stelle verwiesen wird.

Die Erfindung beinhaltet ferner ein Verfahren zum Bedienen eines Lasthandling-Krans, dessen Hebezeug mittels eines Fahrantriebs des Krans auf einer Fahrebene verfahrbar ist. In besonders bevorzugter Weise kann es sich bei dem Kran um den zuvor erwähnten erfindungsgemäßen Kran handeln, der eine Handhabungseinrichtung zum Bedienen des Krans aufweist, die an einem von der Fahrebene herabhängenden sowie heb- und senkbaren Abschnitt eines Tragmittels des Hebezeugs befestigt ist. Hierbei wird mittels einer Sensorik eine Ausrichtung des Tragmittels und/oder eines an dem Tragmittel befestigten Teils, insbesondere der Handhabungseinrichtung und/oder eines Lastaufnahmemittels, ermittelt. Die jeweilige Bedienperson ergreift zum Bedienen des Krans stets den Laststrang des Krans, insbesondere über die am oder im Laststrang angeordnete Handhabungseinrichtung, um durch eine Veränderung der Ausrichtung des Tragmittels und/oder des daran befestigten Teils die jeweilige Fahrtrichtung des Hebezeugs auf der Fahrebene vorzugeben und/oder zu verändern. Außerdem ist bei einem derartigen Verfahren vorgesehen, dass erst durch eine Betätigung eines mit der Sensorik zusammenwirkenden Bedienelements ein Steuerbefehl zum Ansteuern des Fahrantriebs ausgelöst wird, durch den das Hebezeug mittels des Fahrantriebs in einer Fahrtrichtung auf der Fahrebene verfahrbar ist und die Fahrtrichtung von einer mittels der Sensorik ermittelten Ausrichtung abhängig ist. Das Bedienelement weist zwei Bedienteile auf, deren Betätigung jeweils Steuerbefehle für entgegengesetzte Fahrtrichtungen im Sinne einer Vorwärtsfahrt und einer Rückwärtsfahrt auslösen, wozu die zwei Bedienteile in Form einer ersten Taste für die Vorwärtsfahrt und einer zweiten Taste für die Rückwärtsfahrt ausgebildet sind, vorzugsweise jeweils als mechanisch zu betätigender Taster mit jeweils zumindest einer Betätigungsstufe. Ein derartiges Verfahren wird erfindungsgemäß dadurch verbessert, dass die Sensorik ausgebildet ist, um diejenige Ausrichtung eines von der Fahrebene herabhängenden und sich hierbei in Gravitationskraftrichtung erstreckenden Abschnitts des Tragmittels und/oder des daran befestigten Teils zu ermitteln, die durch eine Drehung des Abschnitts beziehungsweise Teils um eine sich in Gravitationskraftrichtung erstreckende Drehachse änderbar ist, wobei die von der ermittelten Ausrichtung abhängige Vorgabe der Fahrtrichtung für den Fahrantrieb als vordefinierte Zuordnung eines Richtungsvektors zu der ermittelten Ausrichtung derart erfolgt, dass die vorgegebene Fahrtrichtung entlang beziehungsweise parallel zu einer die Ausrichtung repräsentierenden gedachten Geraden verläuft, wobei die gedachte Gerade zwei Referenzpunkte beinhaltet, die am von der Fahrebene herabhängenden Abschnitt des Tragmittels beziehungsweise dem jeweiligen daran befestigten und zur Ermittlung der Ausrichtung dienenden Teil in voneinander unterscheidbarer Weise definiert werden, wobei eine Änderung der Ausrichtung relativ zu einer Koordinaten-Ebene der Sensorik beziehungsweise des Fahrantriebs eine entsprechend gleichgerichtete Änderung des Richtungsvektors und somit der in Abhängigkeit der ermittelten Ausrichtung vorgegebenen Fahrtrichtung bewirkt, und wobei die Sensorik ausgebildet ist, um die Ausrichtung auf Basis einer optischen Vermessung der Referenzpunkte zu ermitteln.

Bei dem Verfahren zum Bedienen eines Lasthandling-Krans kann insbesondere das vorliegend beschriebene erfindungsgemäße System eingesetzt werden, wofür dann dessen Vorteile entsprechend gelten. Insbesondere kann daher das Bedienelement an der Handhabungseinrichtung angeordnet und die Handhabungseinrichtung somit als Steuerschalter ausgebildet sein.

Nach einer bevorzugten Weiterbildung des erfindungsgemäßen Verfahrens kann außerdem vorgesehen sein, dass die Fahrtrichtung für den Steuerbefehl in Abhängigkeit von der ermittelten Ausrichtung durch eine Betätigung des Bedienelements oder eines weiteren Bedienelements, insbesondere des obigen Systems, vorgegeben wird.

Auch kann insbesondere durch entsprechende Einrichtung des oben beschriebenen Systems erreicht werden, dass die vorgegebene Fahrtrichtung wahlweise unverändert bleibt oder kontinuierlich verändert wird, wenn das zur Vorgabe der Fahrtrichtung zu betätigende Bedienelement anhaltend betätigt wird und sich währenddessen die von der Bedienperson eingestellte und dementsprechend von der Sensorik ermittelte Ausrichtung des Tragmittelabschnitts und/oder des daran befestigten Teils ändert. Dementsprechend kann mittels der Sensorik auch eine kontinuierliche Ermittlung der Ausrichtung erfolgen, so dass bei anhaltend betätigtem Bedienelement auch die Vorgabe der Fahrtrichtung kontinuierlich der sich gegebenenfalls, beispielsweise durch entsprechende Manipulation der Handhabungseinrichtung, ändernden Ausrichtung folgend angepasst und in entsprechende Fahrmanöver mit sich ändernder Fahrtrichtung umgesetzt werden kann. Alternativ ist auch denkbar, dass eine Änderung der Ausrichtung bei anhaltend betätigtem Bedienelement ignoriert und ein Fahrmanöver mit der bisherigen vorgegebenen Fahrtrichtung fortgesetzt wird. Hier kann dann vorgesehen sein, dass der Fahrantrieb beispielsweise durch Beenden der Betätigung des Bedienelements zunächst gestoppt werden muss, so dass erst durch erneutes Betätigen des Bedienelements die geänderte Ausrichtung die Vorgabe einer entsprechend geänderten Fahrtrichtung im Sinne eines geänderten Richtungs-Sollwerts für einen neuen Steuerbefehl bewirkt, der dann in ein Fahrmanöver mit entsprechend geänderter Fahrtrichtung umgesetzt werden kann.

Ein Ausführungsbeispiel der Erfindung wird anhand der nachfolgenden Beschreibung näher erläutert. Es zeigen:
Figur 1 eine perspektivische Ansicht eines Lasthandling-Krans in einer schematischen Darstellung,
Figur 2 eine Ansicht einer Handhabungseinrichtung sowie Drehanordnung des Krans aus Figur 1 und
Figur 3 einen Schnitt durch die Drehanordnung und einen Teil der Handhabungseinrichtung aus Figur 2.

Die Figur 1 zeigt einen Lasthandling-Kran 1 in einer perspektivischen Ansicht. Der Kran 1 ist beispielhaft als Ein-Träger-Brückenkran mit einem als Fachwerkträger ausgebildeten Kranträger 2 dargestellt. Der Kran 1 ist insgesamt mittels Kranfahrwerken 5, 6, die an gegenüberliegenden Enden 3, 4 des eine Kranbrücke ausbildenden Kranträgers 2 befestigt sind, auf nicht dargestellten Schienen in einer Kranfahrrichtung x verfahrbar. Die Schienen sind üblicherweise gegenüber einem Boden hochliegend angeordnet und können hierfür beispielsweise über eine geeignete Tragkonstruktion aufgeständert oder an sich gegenüberliegenden Gebäudewänden und/oder an einer Gebäudedecke befestigt sein, die dann als Tragkonstruktion dienen.

Selbstverständlich sind auch alternative und hier nicht näher gezeigte Ausgestaltungsformen für den Kran 1, insbesondere den Kranträger 2 und die Schienen denkbar. So kann der Kran 1 beispielsweise als Hängekran ausgebildet sein. Im Falle eines Hängekrans können sowohl die Schienen als auch der Kranträger 2 von Schienenprofilen gebildet sein, die in der Regel einen c-förmigen und in ihrer Einbauposition nach unten offenen Querschnitt aufweisen. In der Einbauposition ist die von dem Kranträger 2 gebildete Kranbrücke dann über die Kranfahrwerke 5, 6 an den beispielsweise an einer als Tragkonstruktion dienenden Gebäudedecke aufgehängten Schienen aufgehängt, wobei die Kranfahrwerke 5, 6 von unten in die Schienenprofile eingeführt sind und innerhalb der Schienenprofile auf dort ausgebildeten Kranbahnen verfahren können. Die nachfolgenden Ausführungen zu dem vorliegenden Kran 1 gelten für einen als Hängekran ausgebildeten Lasthandling-Kran entsprechend.

Der Kranträger 2 erstreckt sich mit seiner Längserstreckung LE horizontal und quer, insbesondere rechtwinklig, zu der Kranfahrrichtung x. Über die von einem motorisierten Kranantrieb angetriebenen Kranfahrwerke 5, 6 ist der Kran 1 beziehungsweise dessen Kranträger 2 in der Kranfahrrichtung x verfahrbar. Der Krantrieb umfasst vorzugsweise für beide Kranfahrwerke 5, 6 jeweils einen Elektromotor 5a beziehungsweise 6a. An dem Kranträger 2 ist eine Krankatze 7 mit einem Hebezeug 8 angeordnet, die mittels ihres über einen motorisierten Katzantrieb angetriebenen Katzfahrwerks 7a gemeinsam mit dem Hebezeug 8 an dem Kranträger 2 entlang dessen Längserstreckung LE und somit quer, insbesondere rechtwinklig, zur Kranfahrrichtung x in einer Katzfahrrichtung y verfahrbar ist. Der Katzantrieb umfasst vorzugsweise ebenfalls einen Elektromotor. Im Falle eines Hängekrans ist die Krankatze 7 mit ihrem Katzfahrwerk 7a in gleicher Weise innerhalb der Kranschiene 2 auf einer dortigen Katzbahn verfahrbar wie die Kranfahrwerke 5, 6 innerhalb der jeweiligen Schiene auf der Kranbahn.

Die Fahrwerke 5, 6 und 7a und deren motorisierte Antriebe bilden einen Fahrantrieb des Krans 1. Durch eine gezielte Ansteuerung des Kranantriebs und/oder des Katzantriebs kann die Krankatze 7 und damit das Hebezeug 8 in einer Fahrtrichtung auf und parallel zu einer vorzugsweise horizontalen Fahrebene E motorisiert verfahren werden. Die Fahrtrichtung entspricht also der Kranfahrrichtung x oder der Katzfahrrichtung y oder deren Überlagerung.

Über einen insbesondere mittels eines Elektromotors motorisierten Hubantrieb des Hebezeugs 8 kann ein biegeschlaffes und strangförmiges Tragmittel 9 des Hebezeugs 8 beziehungsweise dessen von der Fahrebene E herabhängender Abschnitt sowie ein daran befestigtes und somit aufgehängtes Lastaufnahmemittel 9a mit gegebenenfalls an dem Lastaufnahmemittel 9a angeschlagener Last L gehoben beziehungsweise gesenkt werden. Das Tragmittel 9 kann neben der vorliegend beispielhaften Ausbildung als Seil auch als Kette ausgebildet sein, so dass das Hebezeug 8 dann nicht als Seilzug, sondern als Kettenzug ausgebildet ist. Das Lastaufnahmemittel 9a umfasst beispielhaft einen Lasthaken und ist an dem Tragmittel 9 und somit am Laststrang, insbesondere über eine lasttragend an dem Tragmittel 9 befestigte Handhabungseinrichtung 10 im Laststrang, befestigt und aufgehängt. Dadurch ist der Kran 1 im eingangs definierten Sinne als Lasthandling-Kran 1 ausgebildet. Die lasttragende Verbindung zwischen dem Lastaufnahmemittel 9a und der Handhabungseinrichtung 10 zur Befestigung des Lastaufnahmemittels 9a am Tragmittel ist vorzugsweise eine drehfeste Verbindung, um eine Last L besonders präzise durch entsprechende Manipulation der Handhabungseinrichtung 10 bewegen und somit handhaben zu können. Hierfür ist an einem Gehäuse 12 der Handhabungseinrichtung 10 ein Griff 15 angeordnet, der von der jeweiligen Bedienperson 13 mit einer Hand 13a ergriffen werden kann, um durch eine entsprechende manuelle Kraft das Tragmittel 9 und somit den Laststrang einschließlich der etwaigen Last L führen und ausrichten sowie etwaige Pendelbewegungen hiervon dämpfen zu können. Die andere Hand 13b der Bedienperson 13 kann dabei in einem direkten Kontakt mit der Last L stehen und das Führen und Ausrichten beziehungsweise Dämpfen unterstützen, so dass hierfür insgesamt beide Hände 13a, 13b zur Verfügung stehen, wie es für Lasthandling-Krane typisch ist. Außerdem ist die Handhabungseinrichtung 10 zum Bedienen des Krans 1 mit einem Bedienelement 16 (siehe Figur 2) versehen und somit als Steuerschalter ausgebildet.

Auch umfasst der Kran 1 eine Steuerungseinheit 11, die steuerungstechnisch und insbesondere signalübertragend sowohl mit der Handhabungseinrichtung 10 beziehungsweise deren Bedienelement 16 als auch mit dem Fahrantrieb sowie dem Hubantrieb des Krans 1 verbunden ist. Indem eine Bedienperson 13 insbesondere mit der den Griff 15 ergreifenden Hand 13a zugleich das Bedienelement 16 betätigt, werden von der Steuerungseinheit 11 entsprechende Steuerbefehle zum insbesondere voneinander unabhängigen Ansteuern der Antriebe beziehungsweise deren Elektromotoren ausgelöst, so dass hierüber der Kran 1 bedient und die zugehörigen Kranbewegungen, insbesondere Fahrmanöver auf der Fahrebene E und Hub- und Senkbewegungen des Tragmittels 9 senkrecht hierzu, bewirkt werden können. Das in Figur 2 erkennbare Bedienelement 16 umfasst hierfür zwei Bedienteile in Form einer Taste "Vorwärtsfahrt" 16a und einer Taste "Rückwärtsfahrt" 16b zum Auslösen von Steuerbefehlen mit entgegengesetzten Fahrtrichtungen (Richtungs-Sollwerten) für den Fahrantrieb. Außerdem umfasst das Bedienelement 16 zwei weitere Bedienteile in Form einer Taste "Heben" 16c und einer Taste "Senken" 16d zum Ansteuern des Hubantriebs des Hebezeugs 8 und somit zum Auslösen entsprechender Sollwerte und/oder Steuerbefehle.

Die Steuerungseinheit 11 kann geteilt sein, so dass ein der Ansteuerung des Katzantriebs und insbesondere auch des Hubantriebs dienender Teil 11a der Steuerungseinheit 11 als Katzsteuerung an der Krankatze 7 und ein der Ansteuerung des Kranantriebs dienender Teil 11b der Steuerungseinheit 11 als Kransteuerung außerhalb der Krankatze 7 an dem Kranträger 2 oder zumindest einem der Fahrwerke 3, 4 angeordnet ist. Alternativ kann die Steuerungseinheit 11 auch zumindest mit beiden Teilen 11a und 11b in der Handhabungseinrichtung 10 beziehungsweise deren Gehäuse 12 untergebracht sein und von dort sowohl den Hubantrieb als auch den Fahrantrieb (Kranantrieb und Katzantrieb ) ansteuern (nicht dargestellt).

Um das Hebezeug 8 des Krans 1 mittels des Fahrantriebs intuitiv, sicher und effizient in einer gewünschten Fahrtrichtung auf der Fahrebene E verfahren zu können, ist der Kran 1 mit einem erfindungsgemäßen System zum entsprechenden Bedienen des Krans 1 versehen. Wesentliche Bestandteile des Systems sind die Handhabungseinrichtung 10, das Bedienelement 16 und eine Sensorik 20 (siehe Figur 3) zur, insbesondere kontinuierlichen, Ermittlung einer Ausrichtung des Tragmittels 9 und/oder eines an dem Tragmittel 9 befestigten Teils, insbesondere der Handhabungseinrichtung 10 und/oder des Lastaufnahmemittels 9a. Hierbei wirkt das Bedienelement 16 mit der Sensorik 20 über eine nicht dargestellte signalübertragende Verbindung derart zusammen, dass durch eine Betätigung des Bedienelements 16, das heißt dessen Taste "Vorwärtsfahrt" 16a oder Taste "Rückwärtsfahrt" 16b, ein Steuerbefehl zum Ansteuern des Fahrantriebs mit einem Richtungs-Sollwert auslösbar ist. Durch den Steuerbefehl kann das Hebezeug 8 dann mittels des Fahrantriebs in einer dem Richtungs-Sollwert entsprechenden Fahrtrichtung auf der Fahrebene E verfahren werden, wobei der Richtungs-Sollwert beziehungsweise die Fahrtrichtung von einer mittels der Sensorik 20 ermittelten Ausrichtung abhängig ist. Die gewünschte Fahrtrichtung für den Steuerbefehl wird hierbei in Abhängigkeit von der entsprechenden Ausrichtung durch die Betätigung des Bedienelements 16 vorgegeben und kann durch entsprechende Einstellung der jeweiligen Ausrichtung geändert werden. Der Richtungs-Sollwert kann von einer mit der Sensorik 20 signalübertragend verbundenen Auswerteeinheit vorgegeben und über eine signalübertragende Verbindung an die Steuerungseinheit 11 übertragen werden, in der dann der Steuerbefehl erzeugt wird. Die Auswerteeinheit kann ebenso wie die Steuerungseinheit 11 an beziehungsweise in der Handhabungseinrichtung 10 untergebracht sein.

Im vorliegenden Ausführungsbeispiel ist das System beziehungsweise dessen Sensorik 20 ausgebildet, um eine Ausrichtung der Handhabungseinrichtung 10 als an dem Tragmittel 9 befestigtes Teil zu ermitteln. Hierbei handelt es sich um eine Ausrichtung, die durch eine Drehung R der Handhabungseinrichtung 10 um eine Drehachse z1 herum änderbar und somit einstellbar ist. Zu diesem Zweck kann die jeweilige Bedienperson 13 die Handhabungseinrichtung 10 beispielsweise am Griff 15 mit einer Hand 13a ergreifen und durch eine entsprechende manuelle Kraft die gewünschte Drehung R bewirken. Die Drehachse z1 kann sich in Gravitationskraftrichtung und somit gegenüber der Fahrebene E geneigt erstrecken. Dabei kann sich auch der von der Fahrebene E herabhängende Abschnitt des Tragmittels 9, an dem die Handhabungseinrichtung 10 und insbesondere über die Handhabungseinrichtung 10 auch das Lastaufnahmemittel 9a befestigt ist, in seiner Ruhelage befinden und hierbei ebenfalls in Gravitationskraftrichtung erstrecken. In diesem Zusammenhang kann auch das Tragmittel 9 selbst entsprechend der Drehung R ausgerichtet und hierfür um die Drehachse z1 tordiert werden. Da dies jedoch für die Bedienperson 13 mit einem erhöhten manuellen Kraftaufwand einhergeht, um ein aufgrund der Tragmitteltorsion entstehendes rückdrehendes Drehmoment zu kompensieren, erfolgt die Drehung der Handhabungseinrichtung 10 vorzugsweise relativ zu dem Tragmittel 9. Hierfür ist die Handhabungsrichtung 10, insbesondere gemeinsam und gleichförmig mit dem Lastaufnahmemittel 9a und einer etwaigen daran befestigten Last L, mittels einer Drehanordnung 17 an dem Tragmittel 9 und relativ zu diesem um die Drehachse z1 drehbar befestigt. Das Tragmittel 9 selbst wird dabei nicht oder höchstens zu einem vernachlässigbaren Maß um die Drehachse z1 herum tordiert. Um die Torsion des Tragmittels 9 zu minimieren oder zu verhindern, ist ein als Spiralschlauch ausgebildeter Schlauch 22 vorgesehen (siehe Figur 2), der als Element zur Reduzierung von Torsion des Tragmittels 9 dient. Der Schlauch 22 ist mit seinem unteren Ende über die Drehanordnung 17 drehfest mit dem von der Fahrebene E herabhängenden Abschnitt des Tragmittels 9 verbunden, insbesondere mittelbar über ein Drehelement der Drehanordnung 17, das seinerseits drehfest mit dem herabhängenden Abschnitt des Tragmittels 9 drehfest verbunden ist. Mit seinem gegenüberliegenden oberen Ende (nicht dargestellt) ist der Schlauch 22 im Bereich der Fahrebene E mit dem Hebezeug 8, insbesondere dessen Gehäuse, ebenfalls drehfest verbunden. Der Schlauch 22 ist so ausgebildet, dass sich seine Länge beim Heben oder Senken und der zugehörigen Bewegung des Tragmittels 9 entsprechend anpasst. Im Inneren des Schlauchs 22 ist das Tragmittel 9 aufgenommen.

Die mittels der Sensorik 20 ermittelbare Ausrichtung wird im vorliegenden Ausführungsbeispiel in Form eines Drehwinkels W erfasst, der durch die Drehung R der Handhabungseinrichtung 10 um die Drehachse z1 und relativ zu dem Tragmittel 9 einstellbar ist. Eine mögliche Ausgestaltung der Sensorik 20 wird unten anhand der Figur 3 erläutert.

Figur 2 zeigt die am Tragmittel 9 aufgehängte Handhabungseinrichtung 10 aus Figur 1 in einer Seitenansicht näher im Detail. In dieser vergrößerten Darstellung ist erkennbar, dass die Handhabungseinrichtung 10 über einen Verbindungskörper 14 und die Drehanordnung 17 mit dem Tragmittel 9 gekoppelt ist. Der Drehanordnung 17 gegenüberliegend weist die Handhabungseinrichtung 10 beziehungsweise deren Gehäuse 12 eine Aufnahme 10a zur insbesondere drehfesten Befestigung des Lastaufnahmemittels 9a auf. Die Drehanordnung 17, insbesondere deren Gehäuse 17c, und die Handhabungseinrichtung 10, insbesondere Gehäuse 12, sind mittels des Verbindungskörpers 14 lasttragend miteinander sowie mit dem Tragmittel 9 verbunden. Hierdurch ist es möglich, insbesondere das Gewicht der Last L über die Handhabungseinrichtung 10, den Verbindungskörper 14 sowie die Drehanordnung 17 weiterzuleiten und von der Drehanordnung 17 in das Tragmittel 9 einzuleiten. An dem Gehäuse 12, insbesondere an dem dortigen Griff 15, ist das Bedienelement 16 angeordnet. Erkennbar sind auch die von den Tasten 16a bis 16d gebildeten Bedienteile des Bedienelements 16. Das Bedienelement 16 und dessen Tasten 16a bis 16d sind vorliegend als mechanisch zu betätigende Taster mit jeweils zumindest einer Betätigungsstufe ausgebildet. Es sind jedoch auch andere Ausgestaltungen im eingangs definierten Sinne denkbar.

Auch ist erkennbar, dass der Griff 15 ausgebildet ist, um von einer Hand 13a, 13b der Bedienperson 13 zumindest teilweise umgriffen zu werden und zugleich das Erreichen des Bedienelements 16 beziehungsweise der Tasten 16a bis 16d mit derselben Hand 13a, 13b zu ermöglichen. Der Griff 15 kann zudem als Hebelarm genutzt werden, um die Handhabungseinrichtung 10 zusammen mit einer angehängten Last L (siehe Figur 1) bequem um die Drehachse z1 rotieren zu können.

Figur 3 zeigt einen Schnitt durch die Drehanordnung 17 und einen Teil der Handhabungseinrichtung 10. Innerhalb des Gehäuses 17c sind ein oberes erstes Drehelement 17a sowie ein unteres zweites Drehelement 17b der Drehanordnung 17 untergebracht. Die Drehelemente 17a, 17b sind relativ zueinander um die Drehachse z1 drehbar beziehungsweise definieren diese. Hierbei stützen sich die Drehelemente 17a, 17b über insbesondere kugelförmige Rollkörper 18 gegeneinander ab, um ein als Wälzlager ausgebildetes Axiallager, insbesondere Kugellager, zu bilden. Zum Schutz vor Verschmutzungen ist ferner ein den Spalt zwischen den beiden Drehelementen 17a, 17b abdeckender Dichtungskörper 19 angeordnet.

Um die Handhabungseinrichtung 10 über die Drehanordnung 17 lasttragend an dem Tragmittel 9 zu befestigen und aufzuhängen, ist die Handhabungseinrichtung 10 insbesondere mit ihrem Gehäuse 12 bezüglich der Drehachse z1 drehfest mit dem ersten Drehelement 17a und das freie Ende des Tragmittels 9 bezüglich der Drehachse z1 drehfest mit dem zweiten Drehelement 17b verbunden. Die lasttragende und hierbei drehfeste Verbindung zwischen der Handhabungseinrichtung 10 und dem ersten Drehelement 17a erfolgt über den Verbindungskörper 14, der sich einerseits mit einem ersten Kragen 14a an dem Gehäuse 17c und andererseits mit einem zweiten Kragen 14b an dem Gehäuse 12 und somit jeweils formschlüssig und reibkraftschlüssig abstützt und hierfür durch entsprechende gegenüberliegende Öffnungen jeweils in das Gehäuse 17c und 12 eingreift. Die ebenfalls lasttragende und drehfeste Verbindung zwischen dem Tragmittel 9 und dem zweiten Drehelement 17b erfolgt vorliegend über ein Halteelement 21, das innerhalb des Gehäuses 17c angeordnet ist und sich über die Drehelemente 17a und 17b sowie die Rollkörper an der Gehäusewand des Gehäuses 17c abstützt, wobei das Drehelement 17a mit der Gehäusewand in Kontakt ist.

Um als Ausrichtung den jeweiligen Drehwinkel W der Handhabungseinrichtung 10 relativ zu der Drehachse z1 ermitteln zu können, ist die Sensorik 20 nach einer Ausführungsform, die nicht Teil der Erfindung ist, als Drehwinkelsensorik ausgebildet und bei dem vorliegenden Ausführungsbeispiel vollständig am Tragmittel 9 befestigt. Hierbei ist die Sensorik 20 zwischen dem Tragmittel 9 und der Handhabungseinrichtung 10 angeordnet, insbesondere innerhalb des Gehäuses 17c. Die Sensorik 20 umfasst einen Magnetkörper 20a und einen hiermit zusammenwirkenden Sensor 20b in Form eines als 3D-Sensor ausgebildeten Hallsensors, der die Ermittlung eines absoluten Drehwinkels W ermöglicht und hierfür eine entsprechende Koordinaten-Ebene der Sensorik 20 definiert, die als Bezugssystem für die zu ermittelnde Ausrichtung dient. Hierbei ist der Magnetkörper 20a bezüglich der Drehachse z1 drehfest mit dem Halteelement 21 verbunden und auf einer von dem Tragmittel 9 abgewandten und der Handhabungseinrichtung 10 zugewandten Seite von diesem getragen. Der Sensor 20b ist dem Magnetkörper 20a gegenüberliegend bezüglich der Drehachse z1 drehfest mit der Handhabungseinrichtung 10 verbunden und auf der innerhalb des Gehäuses 17c gelegenen Kopfseite des Verbindungskörpers 14 angeordnet. Selbstverständlich ist auch eine umgekehrte Anordnung des Magnetkörpers 20a und Sensors 20b möglich.

Aufgrund der bezüglich der Drehachse z1 drehfest mit dem Drehelement 17a verbundenen Teile des Krans 1, also insbesondere der Handhabungseinrichtung 10, dem Verbindungskörper 14 und dem Gehäuse 17c, werden diese bei einer Drehung R um die Drehachse z1 gemeinsam mit der Drehung R rotiert, wohingegen die bezüglich der Drehachse z1 drehfest mit dem Drehelement 17b verbundenen Teile, also insbesondere das Tragelement 9 und das Halteelement 21 in ihrer unverdrehten Ausgangsposition verbleiben. Durch die relativ zu der Drehachse z1 stationäre Anordnung des Drehelements 17b und des hiermit drehfest verbundenen Magnetkörpers 20a kann so eine relative Lageveränderung des Sensors 20b und damit der gesamten Drehrichtung sowie des Drehwinkels W der Handhabungseinrichtung 10 ermittelt werden. Durch diese Art und Anordnung der Sensorik 20 kann die Ausrichtung in Form des Drehwinkels W unabhängig von einer etwaigen Neigung der Drehachse z1 gegenüber der Gravitationskraftrichtung ermittelt werden, beispielsweise wenn der Laststrang gegenüber der Ruhelage pendelt oder absichtlich von der Bedienperson 13 ausgelenkt wird.

Alternativ und gemäß einer Ausführungsform, die nicht Teil der Erfindung ist, zu der Ermittlung der Ausrichtung der Handhabungseinrichtung 10 und der drehfest hiermit verbundenen Teile relativ zu einer mit dem Tragmittel 9 beweglichen Koordinaten-Ebene ist auch denkbar, dass die Ausrichtung, insbesondere der jeweilige Drehwinkel W, relativ zu einer globalen und insbesondere ortsfesten Koordinaten-Ebene ermittelt wird kann. Hierzu kann die Sensorik 20 beispielsweise einen elektronischen Kompass umfassen, der dann die Koordinaten-Ebene der Sensorik 20 definiert. Die Ermittlung der Ausrichtung relativ zu einer derartigen Koordinaten-Ebene hat den Vorteil, dass unabhängig von einer möglichen Rotation beziehungsweise Torsion des Tragmittels 9 und damit der Koordinaten-Ebene um die Drehachse z1 eindeutige Ergebnisse möglich sind. In diesem Zusammenhang sind auch weitere Arten und Anordnungen der Sensorik 20 denkbar, wobei insbesondere die jeweilige Koordinaten-Ebene definierende Teile der Sensorik 20 auch außerhalb des Tragmittels 9 und/oder außerhalb des Krans 1, insbesondere ortsfest relativ zu dem Kran 1 und dessen Bewegungen angeordnet werden können. Hier kann die Sensorik 20 wie oben beschrieben Sendemittel und Empfänger aufweisen, um zwei beispielswiese an der Handhabungseinrichtung 10 definierte Referenzpunkte und deren Ausrichtung zu ermitteln.

### Bezugszeichenliste

- 1: Lasthandling-Kran
- 2: Kranträger
- 3: Ende
- 4: Ende
- 5: Kranfahrwerk
- 5a: Elektromotor
- 6: Kranfahrwerk
- 6a: Elektromotor
- 7: Krankatze
- 7a: Katzfahrwerk
- 8: Hebezeug
- 9: Tragmittel
- 9a: Lastaufnahmemittel
- 10: Handhabungseinrichtung
- 10a: Aufnahme
- 11: Steuerungseinheit
- 11a: Teil der Steuerungseinheit 11
- 11b: Teil der Steuerungseinheit 11
- 12: Gehäuse
- 13: Bedienperson
- 13a: Hand
- 13b: Hand
- 14: Verbindungskörper
- 14a: Kragen
- 14b: Kragen
- 15: Griff
- 16: Bedienelement
- 16a: Taste "Vorwärtsfahrt"
- 16b: Taste "Rückwärtsfahrt"
- 16c: Taste "Heben"
- 16d: Taste "Senken"
- 17: Drehanordnung
- 17a: erstes Drehelement
- 17b: zweites Drehelement
- 17c: Gehäuse
- 18: Rollkörper
- 19: Dichtungskörper
- 20: Sensorik
- 20a: Magnetkörper
- 20b: Hallsensor
- 21: Halteelement
- 22: Schlauch

- E: Fahrebene
- x: Kranfahrrichtung
- y: Katzfahrrichtung
- L: Last
- LE: Längserstreckung
- R: Drehung
- W: Drehwinkel
- z1: Drehachse

## Patentansprüche

1. System zum Bedienen eines Lasthandling-Krans (1), dessen Hebezeug (8) mittels eines Fahrantriebs des Krans (1) auf einer Fahrebene (E) verfahrbar ist, mit einer Handhabungseinrichtung (10) zum Bedienen des Krans (1), die zur Befestigung an einem heb- und senkbaren Tragmittel (9) des Hebezeugs (8) vorgesehen und ausgebildet ist, und mit einer Sensorik (20) zur Ermittlung einer Ausrichtung des Tragmittels (9) und/oder eines an dem Tragmittel (9) befestigten Teils, insbesondere der Handhabungseinrichtung (10) und/oder eines Lastaufnahmemittels (9a), wobei das System ein Bedienelement (16, 16a, 16b) aufweist, das mit der Sensorik (20) derart zusammenwirkt, dass durch eine Betätigung des Bedienelements (16, 16a, 16b) ein Steuerbefehl zum Ansteuern des Fahrantriebs auslösbar ist, durch den das Hebezeug (8) mittels des Fahrantriebs in einer Fahrtrichtung auf der Fahrebene (E) verfahrbar ist und die Fahrtrichtung von einer mittels der Sensorik (20) ermittelten Ausrichtung abhängig ist, wobei das Bedienelement (16, 16a, 16b) zwei Bedienteile aufweist, deren Betätigung jeweils Steuerbefehle für entgegengesetzte Fahrtrichtungen im Sinne einer Vorwärtsfahrt und einer Rückwärtsfahrt auslösen, wozu die zwei Bedienteile in Form einer ersten Taste für die Vorwärtsfahrt (16a) und einer zweiten Taste für die Rückwärtsfahrt (16b) ausgebildet sind, vorzugsweise jeweils als mechanisch zu betätigender Taster mit jeweils zumindest einer Betätigungsstufe, wobei die Sensorik (20) ausgebildet ist, um diejenige Ausrichtung eines von der Fahrebene (E) herabhängenden und sich hierbei in Gravitationskraftrichtung erstreckenden Abschnitts des Tragmittels (9) und/oder des daran befestigten Teils zu ermitteln, die durch eine Drehung des Abschnitts beziehungsweise Teils um eine sich in Gravitationskraftrichtung erstreckende Drehachse (z1) änderbar ist, **dadurch gekennzeichnet, dass** die von der ermittelten Ausrichtung abhängige Vorgabe der Fahrtrichtung für den Fahrantrieb als vordefinierte Zuordnung eines Richtungsvektors zu der ermittelten Ausrichtung derart erfolgt, dass die vorgegebene Fahrtrichtung entlang beziehungsweise parallel zu einer die Ausrichtung repräsentierenden gedachten Geraden verläuft, wobei die gedachte Gerade zwei Referenzpunkte beinhaltet, die am von der Fahrebene herabhängenden Abschnitt des Tragmittels beziehungsweise dem jeweiligen daran befestigten und zur Ermittlung der Ausrichtung dienenden Teil in voneinander unterscheidbarer Weise definiert werden, wobei eine Änderung der Ausrichtung relativ zu einer Koordinaten-Ebene der Sensorik beziehungsweise des Fahrantriebs eine entsprechend gleichgerichtete Änderung des Richtungsvektors und somit der in Abhängigkeit der ermittelten Ausrichtung vorgegebenen Fahrtrichtung bewirkt, und wobei die Sensorik (20) ausgebildet ist, um die Ausrichtung auf Basis einer optischen Vermessung der Referenzpunkte zu ermitteln.

2. System nach Anspruch 1, **dadurch gekennzeichnet, dass** die Fahrtrichtung für den Steuerbefehl in Abhängigkeit von der ermittelten Ausrichtung durch eine Betätigung des Bedienelements (16, 16a, 16b) oder eines weiteren Bedienelements des Systems vorgegeben wird.

3. System nach einem der vorhergehenden Ansprüche, **dadurch gekennzeichnet, dass** die Sensorik (20) ausgebildet ist, um die Ausrichtung kontinuierlich zu ermitteln und derart mit dem zur Vorgabe der Fahrtrichtung zu betätigenden Bedienelement (16, 16a, 16b) zusammen zu wirken, dass die vorgegebene Fahrtrichtung unverändert bleibt oder kontinuierlich verändert wird, wenn das zur Vorgabe der Fahrtrichtung zu betätigende Bedienelement (16, 16a, 16b) anhaltend betätigt wird und sich währenddessen die Ausrichtung ändert.

4. System nach einem der vorhergehenden Ansprüche, **dadurch gekennzeichnet, dass** die Sensorik (20) ausgebildet ist, um auch diejenige Ausrichtung des von der Fahrebene (E) herabhängenden Abschnitts des Tragmittels (9) und/oder des daran befestigten Teils zu ermitteln, die durch eine Drehung des Abschnitts beziehungsweise Teils um die Drehachse (z1) änderbar ist und hierbei unabhängig von einer etwaigen Neigung der Drehachse (z1) gegenüber der Gravitationskraftrichtung ist.

5. System nach einem der vorhergehenden Ansprüche, **dadurch gekennzeichnet, dass** die Sensorik (20) ausgebildet ist, um zumindest teilweise, vorzugsweise vollständig, an dem Tragmittel (9) befestigt zu werden und hierbei insbesondere zwischen dem Tragmittel (9) und dem Lastaufnahmemittel (9a), vorzugsweise zwischen dem Tragmittel (9) und der Handhabungseinrichtung (10), angeordnet zu werden.

6. System nach einem der vorhergehenden Ansprüche, **dadurch gekennzeichnet, dass** das System eine Drehanordnung (17) aufweist, mittels der die Handhabungseinrichtung (10), insbesondere gemeinsam mit zumindest einem Teil der Sensorik (20), an dem Tragmittel (9) und relativ zu dem Tragmittel (9) sowie um die Drehachse (z1) drehbar befestigbar ist.

7. System nach Anspruch 6, **dadurch gekennzeichnet, dass** ein Element zur Reduzierung von Torsion des Tragmittels (9) vorgesehen ist, das drehfest mit dem Tragmittel (9) verbindbar ist und vorzugsweise als Schlauch (22) ausgebildet ist.

8. System nach dem vorhergehenden Anspruch, **dadurch gekennzeichnet, dass** die Drehanordnung (17) ein Gehäuse (17c) mit einer Öffnung besitzt, durch die ein mit der Handhabungseinrichtung (10) verbindbarer Verbindungskörper (14) eingreifen und sich mit seinem Kragen (14a) innerhalb des Gehäuses (17c) an dem Gehäuse (17c) abstützen kann.

9. System nach einem der vorhergehenden Ansprüche, **dadurch gekennzeichnet, dass** ein Lastsensor vorgesehen ist, welcher zur Gewichtserfassung der jeweiligen an dem Tragmittel (9) angreifenden Last (L) ausgebildet ist, wobei Sollwerte für eine Geschwindigkeit und/oder eine Beschleunigung und/oder Verzögerung des Fahrantriebs in Abhängigkeit von dem erfassten Gewicht der Last (L) anpassbar sind.

10. Lasthandling-Kran (1), dessen Hebezeug (8) mittels eines Fahrantriebs des Krans (1) auf einer Fahrebene (E) verfahrbar ist, mit einer Handhabungseinrichtung (10) zum Bedienen des Krans (1), die an einem heb- und senkbaren Tragmittel (9) des Hebezeugs (8) befestigt ist, sowie mit einem System nach einem der vorhergehenden Ansprüche.

11. Verfahren zum Bedienen eines Lasthandling-Krans (1), insbesondere nach Anspruch 10, dessen Hebezeug (8) mittels eines Fahrantriebs des Krans (1) auf einer Fahrebene (E) verfahrbar ist, mit einer Handhabungseinrichtung (10) zum Bedienen des Krans (1), die an einem heb- und senkbaren Tragmittel (9) des Hebezeugs (8) befestigt ist, und wobei mittels einer Sensorik (20) eine Ausrichtung des Tragmittels (9) und/oder eines an dem Tragmittel (9) befestigten Teils, insbesondere der Handhabungseinrichtung (10) und/oder eines Lastaufnahmemittels (9a), ermittelt wird, wobei durch eine Betätigung eines mit der Sensorik (20) zusammenwirkenden Bedienelements (16, 16a, 16b) ein Steuerbefehl zum Ansteuern des Fahrantriebs ausgelöst wird, durch den das Hebezeug (8) mittels des Fahrantriebs in einer Fahrtrichtung auf der Fahrebene (E) verfahrbar ist und die Fahrtrichtung von einer mittels der Sensorik (20) ermittelten Ausrichtung abhängig ist, wobei das Bedienelement (16, 16a, 16b) zwei Bedienteile aufweist, deren Betätigung jeweils Steuerbefehle für entgegengesetzte Fahrtrichtungen im Sinne einer Vorwärtsfahrt und einer Rückwärtsfahrt auslösen, wozu die zwei Bedienteile in Form einer ersten Taste für die Vorwärtsfahrt (16a) und einer zweiten Taste für die Rückwärtsfahrt (16b) ausgebildet sind, vorzugsweise jeweils als mechanisch zu betätigender Taster mit jeweils zumindest einer Betätigungsstufe, wobei die Sensorik (20) ausgebildet ist, um diejenige Ausrichtung eines von der Fahrebene (E) herabhängenden und sich hierbei in Gravitationskraftrichtung erstreckenden Abschnitts des Tragmittels (9) und/oder des daran befestigten Teils zu ermitteln, die durch eine Drehung des Abschnitts beziehungsweise Teils um eine sich in Gravitationskraftrichtung erstreckende Drehachse (z1) änderbar ist, **dadurch gekennzeichnet, dass** die von der ermittelten Ausrichtung abhängige Vorgabe der Fahrtrichtung für den Fahrantrieb als vordefinierte Zuordnung eines Richtungsvektors zu der ermittelten Ausrichtung derart erfolgt, dass die vorgegebene Fahrtrichtung entlang beziehungsweise parallel zu einer die Ausrichtung repräsentierenden gedachten Geraden verläuft, wobei die gedachte Gerade zwei Referenzpunkte beinhaltet, die am von der Fahrebene herabhängenden Abschnitt des Tragmittels beziehungsweise dem jeweiligen daran befestigten und zur Ermittlung der Ausrichtung dienenden Teil in voneinander unterscheidbarer Weise definiert werden, wobei eine Änderung der Ausrichtung relativ zu einer Koordinaten-Ebene der Sensorik beziehungsweise des Fahrantriebs eine entsprechend gleichgerichtete Änderung des Richtungsvektors und somit der in Abhängigkeit der ermittelten Ausrichtung vorgegebenen Fahrtrichtung bewirkt, und wobei die Sensorik (20) ausgebildet ist, um die Ausrichtung auf Basis einer optischen Vermessung der Referenzpunkte zu ermitteln.

12. Verfahren nach dem vorhergehenden Anspruch, **dadurch gekennzeichnet, dass** die Fahrtrichtung für den Steuerbefehl in Abhängigkeit von der ermittelten Ausrichtung durch eine Betätigung des Bedienelements (16, 16a, 16b) oder eines weiteren Bedienelements vorgegeben wird.

13. Verfahren nach einem der vorhergehenden Ansprüche, **dadurch gekennzeichnet, dass** die vorgegebene Fahrtrichtung unverändert bleibt oder kontinuierlich verändert wird, wenn das zur Vorgabe der Fahrtrichtung zu betätigende Bedienelement (16, 16a, 16b) anhaltend betätigt wird und sich währenddessen die Ausrichtung ändert.

## Claims

1. System for operating a load-handling crane (1), the hoist (8) of which can be moved in a travel plane (E) by means of a travel drive of the crane (1), having a handling device (10) for operating the crane (1) which is provided and configured for attaching to a carrying means (9) of the hoist (8) which can be lifted and lowered, and having a sensor system (20) for determining an orientation of the carrying means (9) and/or a part attached to the carrying means (9), in particular the handling device (10) and/or a load picking-up means (9a), wherein the system comprises an operating element (16, 16a, 16b) which cooperates with the sensor system (20) in such a manner that by actuating the operating element (16, 16a, 16b) a control command can be triggered for actuating the travel drive, by means of which the hoist (8) can be moved in the travel plane (E) in a direction of travel by means of the travel drive and the direction of travel is dependent upon an orientation determined by means of the sensor system (20), wherein the operating element (16, 16a, 16b) comprises two operating parts, the actuation of which in each case triggers control commands for opposite directions of travel in terms of forwards travel and rearwards travel, for which purpose the two operating parts are configured in the form of a first button for forwards travel (16a) and a second button for rearwards travel (16b), preferably in each case as push-buttons to be mechanically actuated, each having at least one actuation stage, wherein the sensor system (20) is configured to determine that orientation of a section of the carrying means (9) suspended from the travel plane (E) and extending in the direction of gravitational force and/or of the part attached thereto, which can be varied by rotation of the section or part about a rotational axis (z1) extending in the direction of gravitational force, **characterised in that** the specifying of the direction of travel for the travel drive depending upon the determined orientation is effected as a predefined allocation of a directional vector to the determined orientation in such a manner that the specified direction of travel extends along, or in parallel with, a notional straight line representing the orientation, wherein the notional straight line contains two reference points which are defined in a mutually distinguishable manner on the section of the carrying means suspended from the travel plane or the respective part attached thereto used to determine the orientation, wherein a change in the orientation relative to a coordinate plane of the sensor system or the travel drive effects a correspondingly equal change in the directional vector and thus the direction of travel specified in dependence upon the determined orientation, and wherein the sensor system (20) is configured to determine the orientation on the basis of an optical measurement of said reference points.

2. System as claimed in claim 1, **characterised in that** the direction of travel is specified for the control command in dependence upon the determined orientation by actuating the operating element (16, 16a, 16b) or another operating element of the system.

3. System as claimed in any one of the preceding claims, **characterised in that** the sensor system (20) is configured to continuously determine the orientation and cooperate with the operating element (16, 16a, 16b) to be actuated to specify the direction of travel in such a manner that the specified direction of travel remains unchanged or is continuously changed when the operating element (16, 16a, 16b) to be actuated to specify the direction of travel is permanently actuated and the orientation changes in the meantime.

4. System as claimed in any one of the preceding claims, **characterised in that** the sensor system (20) is configured to also determine that orientation of the section of the carrying means (9) suspended from the travel plane (E) and/or the part attached thereto, which can be changed by rotating the section or part about the rotational axis (z1) and is independent of any possible inclination of the rotational axis (z1) with respect to the direction of gravitational force.

5. System as claimed in any one of the preceding claims, **characterised in that** the sensor system (20) is configured to be attached at least partially, preferably completely, to the carrying means (9) and to be arranged in particular between the carrying means (9) and the load picking-up means (9a), preferably between the carrying means (9) and the handling device (10).

6. System as claimed in any one of the preceding claims, **characterised in that** the system comprises a rotary arrangement (17), by means of which the handling device (10), in particular together with at least one part of the sensor system (20), can be attached to the carrying means (9) and can be attached so as to be rotatable relative to the carrying means (9) and about the rotational axis (z1).

7. System as claimed in claim 6, **characterised in that** an element for reducing twisting of the carrying means (9) is provided which can be connected to the carrying means (9) for conjoint rotation therewith and is preferably formed as a hose (22).

8. System as claimed in the preceding claim, **characterised in that** the rotary arrangement (17) has a housing (17c) having an opening, through which a connecting body (14) which can be connected to the handling device (10) can engage and can be supported on the housing (17c) with its collar (14a) within the housing (17c).

9. System as claimed in any one of the preceding claims, **characterised in that** a load sensor is provided which is configured to detect the weight of the respective load (L) acting on the carrying means (9), wherein desired values for speed and/or acceleration and/or deceleration of the travel drive can be adapted in dependence upon the detected weight of the load (L).

10. Load-handling crane (1), the hoist (8) of which can be moved in a travel plane (E) by means of a travel drive of the crane (1), having a handling device (10) for operating the crane (1) which is attached to a carrying means (9) of the hoist (8) which can be lifted and lowered, and having a system as claimed in any one of the preceding claims.

11. Method for operating a load-handling crane (1), in particular as claimed in claim 10, the hoist (8) of which can be moved in a travel plane (E) by means of a travel drive of the crane (1), having a handling device (10) for operating the crane (1) which is attached to a carrying means (9) of the hoist (8) which can be lifted and lowered, and wherein by means of a sensor system (20) an orientation of the carrying means (9) and/or a part attached to the carrying means (9), in particular the handling device (10) and/or a load picking-up means (9a) is determined, wherein by actuating an operating element (16, 16a, 16b) which cooperates with the sensor system (20) a control command is triggered for actuating the travel drive, by means of which the hoist (8) can be moved in the travel plane (E) in a direction of travel by means of the travel drive and the direction of travel is dependent upon an orientation determined by means of the sensor system (20), wherein the operating element (16, 16a, 16b) comprises two operating parts, the actuation of which in each case triggers control commands for opposite directions of travel in terms of forwards travel and rearwards travel, for which purpose the two operating parts are configured in the form of a first button for forwards travel (16a) and a second button for rearwards travel (16b), preferably in each case as push-buttons to be mechanically actuated, each having at least one actuation stage, wherein the sensor system (20) is configured to determine that orientation of a section of the carrying means (9) suspended from the travel plane (E) and extending in the direction of gravitational force and/or of the part attached thereto, which can be varied by rotation of the section or part about a rotational axis (z1) extending in the direction of gravitational force, **characterised in that** the specifying of the direction of travel for the travel drive depending upon the determined orientation is effected as a predefined allocation of a directional vector to the determined orientation in such a manner that the specified direction of travel extends along, or in parallel with, a notional straight line representing the orientation, wherein the notional straight line contains two reference points which are defined in a mutually distinguishable manner on the section of the carrying means suspended from the travel plane or the respective part attached thereto used to determine the orientation, wherein a change in the orientation relative to a coordinate plane of the sensor system or the travel drive effects a correspondingly equal change in the directional vector and thus the direction of travel specified in dependence upon the determined orientation, and wherein the sensor system (20) is configured to determine the orientation on the basis of an optical measurement of said reference points.

12. Method as claimed in the preceding claim, **characterised in that** the direction of travel is specified for the control command in dependence upon the determined orientation by actuating the operating element (16, 16a, 16b) or another operating element.

13. Method as claimed in any one of the preceding claims, **characterised in that** the specified direction of travel remains unchanged or is continuously varied when the operating element (16, 16a, 16b) to be actuated to specify the direction of travel is permanently actuated and the orientation changes in the meantime.

## Revendications

1. Système de manoeuvre d'une grue de manutention de charge (1) dont le treuil de levage (8) est déplaçable sur un plan de déplacement (E) au moyen d'un entraînement de déplacement de la grue (1), ledit système comprenant un dispositif de manutention (10) qui est destiné à manoeuvrer la grue (1) et qui est prévu et conçu pour être fixé à un moyen de support (9), pouvant être levé et abaissé, du treuil de levage (8), et un ensemble de détection (20) destiné à déterminer une orientation du moyen de support (9) et/ou d'un partie fixée au moyen de support (9), notamment le dispositif de manutention (10) et/ou un moyen de réception de charge (9a), le système comportant un élément de manoeuvre (16, 16a, 16b) qui coopère avec l'ensemble de détection (20) de manière à ce qu'un actionnement de l'élément de manoeuvre (16, 16a, 16b) puisse déclencher une instruction de commande destinée à commander l'entraînement de déplacement permettant de déplacer le treuil de levage (8) dans un sens de déplacement dans un plan de déplacement (E) au moyen de l'entraînement de déplacement et à ce que le sens de déplacement dépende d'une orientation déterminée au moyen de l'ensemble de détection (20), l'élément de manoeuvre (16, 16a, 16b) comportant deux parties de manoeuvre dont l'actionnement déclenche des instructions de commande pour des sens de déplacement opposés au sens de la marche avant et de la marche arrière, ce pour quoi les deux parties de manoeuvre sont conçues sous la forme d'un premier bouton pour la marche avant (16a) et d'un deuxième bouton pour la marche arrière (16b), de préférence à chaque fois sous la forme d'un bouton à actionnement mécanique pourvu d'au moins un étage d'actionnement, l'ensemble de détection (20) étant conçu pour déterminer l'orientation d'une portion du moyen de support (9) et/ou de la partie qui est fixée à celui-ci, laquelle portion pend depuis le plan de déplacement (E) et s'étend ainsi dans la direction de la force gravitationnelle et laquelle orientation peut être modifiée par une rotation de la portion ou de la partie sur un axe de rotation (z1) qui s'étend dans la direction de la force gravitationnelle,
**caractérisé en ce que**
la spécification du sens de déplacement de l'entraînement de déplacement, laquelle dépend de l'orientation déterminé, est effectuée sous la forme d'une association prédéfinie d'un vecteur directionnel à l'orientation déterminée de manière à ce que le sens de déplacement spécifié s'étende le long d'une, ou parallèlement à une, droite imaginaire représentant l'orientation, la droite imaginaire possédant deux points de référence qui sont définis de manière à pouvoir être distingués l'un de l'autre sur la portion du moyen de support qi pend depuis le plan de déplacement ou sur la partie respective qui est fixée à celui-ci et qui sert à déterminer l'orientation, une modification de l'orientation par rapport à un plan de coordonnées de l'ensemble de détection ou de l'entraînement de déplacement provoquant une modification rectifiée correspondante du vecteur directionnel et donc du sens de déplacement spécifié en fonction de l'orientation déterminée, et l'ensemble de détection (20) étant conçu pour déterminer l'orientation sur la base d'une mesure optique des points de référence.

2. Système selon la revendication 1, **caractérisé en ce que** le sens de déplacement pour l'instruction de commande est spécifié en fonction de l'orientation déterminée par un actionnement de l'élément de manoeuvre (16, 16a, 16b) ou d'un autre élément de manoeuvre du système.

3. Système selon l'une des revendications précédentes, **caractérisé en ce que** l'ensemble de détection (20) est conçu pour déterminer en continu l'orientation et pour coopérer avec l'élément de manoeuvre (16, 16a, 16b) à actionner pour spécifier le sens de déplacement de manière à ce que le sens de déplacement spécifié reste inchangé ou soit modifié en continu si l'élément de manoeuvre (16, 16a, 16b) à actionner pour spécifier le sens de déplacement est actionné en continu et que l'orientation varie pendant ce temps.

4. Système selon l'une des revendications précédentes, **caractérisé en ce que** l'ensemble de détection (20) est conçu pour déterminer également l'orientation de la portion du moyen de support (9) et/ou de la partie qui est fixée à celui-ci, laquelle portion pend du plan d'entraînement (E) et laquelle orientation peut être modifiée par une rotation de la portion ou la partie sur l'axe de rotation (z1) et est indépendante de toute inclinaison de l'axe de rotation (z1) par rapport à la direction de la force gravitationnelle.

5. Système selon l'une des revendications précédentes, **caractérisé en ce que** l'ensemble de détection (20) est conçu pour être fixé au moins partiellement, de préférence totalement, au moyen de support (9) et pour être ainsi disposé notamment entre le moyen de support (9) et le moyen de réception de charge (9a), de préférence entre le moyen de support (9) et le dispositif de manutention (10).

6. Système selon l'une des revendications précédentes, **caractérisé en ce que** le système comporte un ensemble rotatif (17) qui permet de fixer le dispositif de manipulation (10), notamment conjointement avec au moins une partie l'ensemble de détection (20), au moyen de support (9) et relativement au moyen de support (9) et de manière à pouvoir tourner sur l'axe de rotation (z1).

7. Système selon la revendication 6, **caractérisé en ce qu'**un élément est prévu pour réduire de la torsion du moyen de support (9) et peut être relié solidairement en rotation au moyen de support (9) et est de préférence conçu comme un tuyau (22).

8. Système selon la revendication précédente, **caractérisé en ce que** l'ensemble rotatif (17) possède un boîtier (17c) pourvu d'une ouverture par laquelle un corps de liaison (14), qui peut être relié au dispositif de manutention (10), s'engage et peut prendre appui sur le boîtier (17c) avec sa collerette (14a) à l'intérieur du boitier (17c).

9. Système selon l'une des revendications précédentes, **caractérisé en ce qu'**un capteur de charge est prévu qui est conçu pour détecter le poids de la charge respective (L) agissant sur le moyen de support (9), des valeurs de consigne pour une vitesse et/ou une accélération et/ou décélération de l'entraînement de déplacement étant adaptables en fonction du poids détecté de la charge (L).

10. Grue de manutention de charge (1) dont le treuil de levage (8) peut être déplacé dans un plan de déplacement (E) au moyen d'un entraînement de déplacement de la grue (1), ladite grue comprenant un dispositif de manutention (10) destiné à manoeuvrer la grue (1), qui est fixé à un moyen de support (9), pouvant être soulevé et abaissé, du treuil de levage (8), et un système selon l'une des revendications précédentes.

11. Procédé de manoeuvre d'une grue de manutention de charge (1), notamment selon la revendication 10, dont le treuil de levage (8) est déplaçable dans un plan de déplacement (E) au moyen d'un entraînement de déplacement de la grue (1), à l'aide d'un dispositif de manutention (10) qui est destiné à manoeuvrer la grue (1) et qui est fixé à un moyen de support (9), qui peut être levé et abaissé, du treuil de levage (8), et un ensemble de détection (20) permettant de déterminer une orientation du moyen de support (9) et/ou d'un partie fixée au moyen de support (9), notamment le dispositif de manutention (10) et/ou un moyen de réception de charge (9a), un actionnement d'un élément de manoeuvre (16, 16a, 16b) qui coopère avec l'ensemble de détection (20) déclenchant une instruction de commande afin de commander l'entraînement de déplacement qui permet de déplacer le treuil de levage (8) dans un sens de déplacement dans le plan de déplacement (E) au moyen de l'entraînement de déplacement et le sens de déplacement dépendant d'une orientation déterminé au moyen l'ensemble de détection (20), l'élément de manoeuvre (16, 16a, 16b) comportant deux parties de manoeuvre dont l'actionnement déclenche des instructions de commande pour des sens de déplacement opposés au sens de la marche avant et de la marche arrière, ce pour quoi les deux parties de manoeuvre sont conçues sous la forme d'un premier bouton pour la marche avant (16a) et d'un deuxième bouton pour la marche arrière (16b), de préférence à chaque fois sous la forme d'un bouton à actionnement mécanique pourvu d'au moins un étage d'actionnement, l'ensemble de détection (20) étant conçu pour déterminer l'orientation d'une portion du moyen de support (9) et/ou de la partie qui est fixée à celui-ci, laquelle portion pend depuis le plan de déplacement (E) et s'étend ainsi dans la direction de la force gravitationnelle et laquelle orientation peut être modifiée par une rotation de la portion ou de la partie sur un axe de rotation (z1) qui s'étend dans la direction de la force gravitationnelle,
**caractérisé en ce que**
la spécification du sens de déplacement de l'entraînement de déplacement, laquelle dépend de l'orientation déterminé, est effectuée sous la forme d'une association prédéfinie d'un vecteur directionnel à l'orientation déterminée de manière à ce que le sens de déplacement spécifié s'étende le long d'une, ou parallèlement à une, droite imaginaire représentant l'orientation, la droite imaginaire possédant deux points de référence qui sont définis de manière à pouvoir être distingués l'un de l'autre sur la portion du moyen de support qi pend depuis le plan de déplacement ou sur la partie respective qui est fixée à celui-ci et qui sert à déterminer l'orientation, une modification de l'orientation par rapport à un plan de coordonnées de l'ensemble de détection ou de l'entraînement de déplacement provoquant une modification rectifiée correspondante du vecteur directionnel et donc du sens de déplacement spécifié en fonction de l'orientation déterminée, et l'ensemble de détection (20) étant conçu pour déterminer l'orientation sur la base d'une mesure optique des points de référence.

12. Procédé selon la revendication précédente, **caractérisé en ce que** le sens de déplacement pour l'instruction de commande est spécifié, en fonction de l'orientation déterminée, par l'actionnement de l'élément de manoeuvre (16, 16a, 16b) ou d'un autre élément de manoeuvre.

13. Procédé selon l'une des revendications précédentes, **caractérisé en ce que** le sens de déplacement spécifié reste inchangé ou soit modifié en continu si l'élément de manoeuvre (16, 16a, 16b) à actionner pour spécifier le sens de déplacement est actionné en continu et que l'orientation varie pendant ce temps.
